# EUROPÄISCHE PATENTANMELDUNG

(11) **EP 4 678 580 A1**
(43) Veröffentlichungstag der Anmeldung: **14.01.2026**
(21) Anmeldenummer: 24188393.3
(22) Anmeldetag: 12.07.2024
(51) Int. Cl.: B66B 9/04, B66B 11/04, F15B 15/16

(54) **DÄMPFUNGS-VORRICHTUNG ZUR DÄMPFUNG EINER BEWEGUNG EINES TRANSPORT-TELESKOPZYLINDERS, TRANSPORT-TELESKOPZYLINDER UND VERFAHREN ZUM BETRIEB EINES TRANSPORT-TELESKOPZYLINDERS**

(71) Anmelder: Hoogen Experience GmbH, 10435 Berlin (DE)
(72) Erfinder: Holzhäuser, Jürgen, 10435 Berlin (DE); Brandt, Ronald, 16552 Schildow (DE)
(74) Vertreter: Ramrath, Lukas

(57) **Zusammenfassung**

Die Erfindung betrifft eine Dämpfungs-Vorrichtung zur Dämpfung einer Bewegung eines Transport-Teleskopzylinders, einen Transport-Teleskopzylinder und ein Verfahren zum Betrieb eines Transport-Teleskopzylinders, wobei die Dämpfungs-Vorrichtung als Dämpfungs-Teleskopzylinder (10) ausgebildet ist und eine Menge von Dämpfungs-Teilzylindern (10_1, ..., 10_7) mit einem ersten Dämpfungs-Teilzylinder (10_1) und zumindest einem weiteren Dämpfungs-Teilzylinder (10_2, ..., 10_7) umfasst, der relativ zum ersten Dämpfungs-Teilzylinder (10_1) bewegbar ist, wobei der erste Dämpfungs-Teilzylinder (10_1) eine Befestigungsschnittstelle zur Befestigung an einem ortsfesten oder einem beweglichen Element des Transport-Teleskopzylinders (1) aufweist, wobei der mindestens eine weitere Dämpfungs-Teilzylinder (10_2,..., 10_7) eine Befestigungsschnittstelle zur Befestigung an einem beweglichen Element des Transport-Teleskopzylinders (1) aufweist, wobei der erste Dämpfungs-Teilzylinder (10_1,..., 10_6) als Innenzylinder und der mindestens eine weitere Dämpfungs-Teilzylinder (10_2,... ,10_7) als Außenzylinder ausgebildet ist, wobei der Außenzylinder ein Innenvolumen zur Aufnahme eines Abschnitts des Innenzylinders sowie von Hydraulikflüssigkeit aufweist, wobei der Abschnitt des Innenzylinders in einem ersten Teilbereich (22) des Innenvolumens angeordnet ist, wobei der Dämpfungs-Teleskopzylinder (10) mindestens eine Durchströmöffnung (18, 19, 24, 26, 27) für die Hydraulikflüssigkeit aufweist oder ausbildet, die derart angeordnet und/oder ausgebildet ist, dass bei der Ausfahrbewegung ein bewegungsbedingter Volumenstrom aus dem ersten Teilbereich (22) begrenzt ist und/oder bei einer Einfahrbewegung ein bewegungsbedingter Volumenstrom aus einem verbleibenden Teilbereich (23) des Innenvolumens begrenzt ist.

## Beschreibung

Die Erfindung betrifft eine Dämpfungs-Vorrichtung zur Dämpfung einer Bewegung eines Transport-Teleskopzylinders sowie einen Transport-Teleskopzylinder und ein Verfahren zu dessen Betrieb.

Aus dem Stand der Technik bekannt ist die EP 2 862 830 A1, die eine Vorrichtung und ein Verfahren zum Bewegen eines Transportelements eines Last- oder Personenaufzugs betrifft. Die Druckschrift offenbart einen Teleskopzylinder mit mehreren Teilzylindern, wobei ein Transportelement mit einem freien Ende des Teleskopzylinders verbindbar ist.

Der offenbarte Teleskop-Zylinder umfasst mehrere Teilzylinder, wobei ein sogenannter Basis-Teilzylinder beim Ein- und Ausfahren des Transport-Teleskopzylinders ortsfest angeordnet sein kann (in Bezug auf ein Referenzkoordinatensystem) und die verbleibenden Teilzylinder insbesondere sequenziell relativ zum Basis-Teilzylinder bewegt werden. Diese verbleibenden, weiteren Teilzylinder können daher auch als bewegbare Teilzylinder bezeichnet werden. Die Bewegung eines solchen bewegbaren Teilzylinders ist hierbei in der Regel durch Anschlagelemente begrenzt, die vom Transport-Teleskopzylinder ausgebildet werden und/oder an diesen Transport-Teleskopzylinder angeordnet sind. Schlägt jedoch ein bewegbarer Teilzylinder an einem solchen Anschlagelement mit einer Geschwindigkeit über einem gewissen Schwellwert an, so kann dies in nachteiliger Weise zu einem Verschleiß des Transport-Teleskopzylinders führen. Werden mit einem Aufzug, der einen solchen Transport-Teleskopzylinder zum Bewegen eines Transportelements umfasst, Personen befördert, so kann die abrupte Geschwindigkeitsänderung beim Anschlagen auch zu einem unangenehmen Transportgefühl führen. Werden Gegenstände mit einem solchen Aufzug befördert, so kann die abrupte Geschwindigkeitsänderung beim Anschlagen dazu führen, dass die Gegenstände verrutschen, was ebenfalls unerwünscht sein kann. Ähnliches gilt beim Einfahren des Transport-Teleskopzylinders.

Es stellt sich daher das technische Problem, eine Dämpfungs-Vorrichtung zur Dämpfung einer Bewegung eines Transport-Teleskopzylinders, einen Transport-Teleskopzylinder sowie ein Verfahren zum Betrieb eines Transport-Teleskopzylinders zu schaffen, die die vorhergehend erläuterten Probleme vermeiden und insbesondere ein Anschlagen beim Ein- oder Ausfahren des Transport-Teleskopzylinders mit zu hoher Geschwindigkeit vermeiden. Ferner stellt sich das technische Problem, diese Nachteile mit möglichst wenig Bauraumbedarf des Transport-Teleskopzylinders zu erreichen.

Die Lösung des technischen Problems ergibt sich durch die Gegenstände mit den Merkmalen der unabhängigen Ansprüche. Weitere vorteilhafte Ausgestaltungen der Erfindung ergeben sich aus den Unteransprüchen.

Vorgeschlagen wird eine Dämpfungs-Vorrichtung zur Dämpfung einer Bewegung eines Transport-Teleskopzylinders mit mehreren Transport-Teilzylindern.

Der Transport-Teleskopzylinder kann durch eine Ausfahrbewegung (Ausfahren) in einen teilweise oder vollständig ausgefahrenen Zustand und durch eine Einfahrbewegung (Einfahren) in einen teilweise oder vollständig eingefahrenen Zustand versetzt werden. Die Aus- und Einfahrbewegung kann entlang einer Linearachse erfolgen. Insbesondere kann der Transport-Teleskopzylinder eine Anzahl von n Transport-Teilzylindern mit einem ersten Transport-Teilzylinder und mindestens einem weiteren Transport-Teilzylinder umfassen, wobei der mindestens eine weitere Transport-Teilzylinder relativ zum ersten Transport-Teilzylinder bewegbar ist. Der erste Transport-Teilzylinder ist ein Basis-Teilzylinder. Der Basis-Teilzylinder kann an einem Fundament oder einer Tragstruktur befestigt sein. Beim Ausfahren und Einfahren kann der Basis-Teilzylinder ortsfest angeordnet sein, insbesondere relativ zum Fundament oder Tragstruktur, wobei der mindestens eine bewegbare Teilzylinder sich relativ zum Basis-Teilzylinder bewegt.

Jeder Transport-Teilzylinder weist hierbei ein basisseitiges Ende und ein basisabgewandtes Ende auf, wobei die beiden Enden verschiedene Enden entlang der Längsachse des Transport-Teilzylinders ausbilden. Das basisseitige Ende eines Teilzylinders bezeichnet das Ende des Teilzylinders, welches näher an dem Basis-Teilzylinder liegt. Das basisabgewandte Ende des Basis-Teilzylinders bezeichnet das Ende, welches näher an den basisabgewandten Enden der weiteren Teilzylinder liegt. Das basisseitige Ende kann auch als erstes Ende bezeichnet werden. Das basisabgewandte Ende kann auch als weiteres Ende bezeichnet werden.

Nachfolgend bezeichnet ein Innen-Teilzylinder einen Teilzylinder, der als Innenzylinder ausgebildet ist und in einem Innenvolumen eines (Innen-)Außen-Teilzylinders anordenbar ist. Ein Außen-Teilzylinder bezeichnet einen Teilzylinder, der als Außenzylinder ausgebildet ist und in dessen Innenvolumen ein Innen-(Außen-)Teilzylinder anordenbar ist. Ein Innen-Außen-Teilzylinder kann sowohl in einem in einem Innenvolumen eines weiteren Außen-Teilzylinders bzw. Innen-Außen-Teilzylinders anordenbar sein als auch einen weiteren Innen-Teilzylinder oder Innen-Außen-Teilzylinder in seinem Innenvolumen aufnehmen. Somit kann als ein Außen-Teilzylinder bzw. ein Innen-Außen-Teilzylinder als Hohlzylinder ausgebildet sein.

Die Transport-Teilzylinder haben unterschiedliche und aufeinander abgestimmte Außendurchmesser, die sich mit steigender Ordnungszahl verkleinern. Bei einem Ausfahren des Transport-Teleskopzylinders bewegen sich die einzelnen Teilzylinder sequenziell aus dem nächstgrößeren Teilzylinder heraus, in welchem sie im eingefahrenen Zustand angeordnet sind. Dementsprechend bewegen sich die Teilzylinder beim Einfahren wieder in diesen nächstgrößeren Teilzylinder hinein. Jedem Transport-Teilzylinder kann somit eine Ordnungszahl zugeordnet sein, die vom Basis-Teilzylinder entlang der Längsachse des Transport-Teleskopzylinders zunimmt.

Der Basis-Teilzylinder kann vorzugsweise ein (äußerster) Außen-Teilzylinder bzw. ein reiner Außenzylinder sein, wobei sich alle anderen Teilzylinder beim Einfahren zumindest teilweise in ein Innenvolumen des äußersten Außen-Teilzylinders hineinbewegen können und dieser reine Außenzylinder nicht in einem Innenvolumen eines weiteren Außen-Teilzylinders angeordnet werden kann. Der zweite bis n-1te Teilzylinder des Transport-Teleskopzylinders können Innen-Außen-Teilzylinder sein. Diese bilden also sowohl einen Außen-Teilzylinder als auch einen Innen-Teilzylinder. Der n-te Teilzylinder kann ein reiner Innenzylinder sein, wobei kein weiterer Teilzylinder vorgesehen ist, der in ein oder aus einem Innenvolumen dieses Innenzylinders bewegt wird. Es ist möglich, dass der Innenzylinder kein Innenvolumen aufweist, also nicht als Hohlzylinder ausgebildet ist. Bei einer Einfahrbewegung eines m-ten Transport-Teilzylinders (mit m=2...n) wird dieser in ein Innenvolumen und beim Ausfahren aus dem Innenvolumen zumindest des m-1ten Teilzylinders bewegt. Im vollständig eingefahrenen Zustand können im Innenvolumen eines m-ten Teilyzlinders (mit m=1....n-1) alle Teilzylinder mit einer Ordnungszahl größer als m angeordnet sein. Mit anderen Worten können in dem vollständig eingefahrenen Zustand alle Transport-Teilzylinder in bekannter Weise ineinander geschachtelt angeordnet sein.

Der Transport-Teleskopzylinder kann mehr als zwei, insbesondere mehr als drei bis maximal zehn, z.B. acht, Teilzylinder umfassen. Vorzugsweise ist ein Verhältnis von einer maximal erreichbaren Hublänge zu einer Baulänge des Teleskopzylinders im eingefahrenen Zustand größer als oder gleich Zehn. Dies ermöglicht in vorteilhafter Weise ein gutes Verhältnis von Bauraum zu der maximalen Hublänge. Die maximale Hublänge bezeichnet hierbei eine Länge des Teleskopzylinders im vollständig ausgefahrenen Zustand.

Der Transport-Teleskopzylinder kann eine Befestigungsschnittstelle zur Befestigung eines Transportelements aufweisen oder ausbilden, insbesondere an einem basisabgewandten Ende des Teleskopzylinders, z.B. an dem reinen Innenzylinder. Das Transportelement kann z.B. starr mit dem basisabgewandten Ende, z.B. über weitere mechanische Koppelelemente, verbunden werden. Der Transport-Teleskopzylinder dient somit zum Bewegen des Transportelements in einer Aufwärtsrichtung, insbesondere einer vertikalen Richtung, und entgegen der Aufwärtsrichtung, also entgegen der vertikalen Richtung. Die vertikale Richtung kann hierbei senkrecht zu einer (ebenen) Erdoberfläche orientiert sein. Insbesondere kann die vertikale Richtung entgegengesetzt zu einer Richtung einer Gewichtskraft, die z.B. auf das Transportelement wirkt, orientiert sein. Die Vorrichtung dient zum Bewegen des Transportelements in einem belasteten Zustand, z. B. wenn eine Last am / im / auf dem Transportelement angeordnet ist, als auch in einem unbelasteten Zustand. Das Transportelement kann insbesondere eine Aufzugskabine oder ein Teil davon sein.

Die vorgeschlagene Dämpfungsvorrichtung ist als Dämpfungs-Teleskopzylinder ausgebildet und umfasst eine Menge von Dämpfungs-Teilzylindern mit einem ersten Dämpfungs-Teilzylinder und zumindest einem weiteren Dämpfungs-Teilzylinder umfasst, der relativ zum ersten Dämpfungs-Teilzylinder bewegbar ist. Bei einer Ausfahrbewegung kann ein erstes Ende des weiteren Dämpfungs-Teilzylinders von einem ersten Ende des ersten Dämpfungs-Teilzylinders wegbewegt werden. Bei einer Einfahrbewegung kann ein weiteres Ende des weiteren Dämpfungs-Teilzylinders auf ein weiteres Ende des ersten Dämpfungs-Teilzylinders zubewegt werden.

Der Dämpfungs-Teleskopzylinder kann durch eine Ausfahrbewegung (Ausfahren) in einen teilweise oder vollständig ausgefahrenen Zustand und durch eine Einfahrbewegung (Einfahren) in einen teilweise oder vollständig eingefahrenen Zustand versetzt werden. Die Aus- und Einfahrbewegung kann entlang einer Linearachse erfolgen. Diese kann insbesondere parallel oder konzentrisch zur Linearachse des Transport-Teleskopzylinders orientiert sein.

Der erste Dämpfungs-Teilzylinder weist, insbesondere an einem basisseitigen Ende, eine Befestigungsschnittstelle zur Befestigung an einem ortsfesten Element des Transport-Teleskopzylinders auf, wobei der mindestens eine weitere Dämpfungs-Teilzylinder, insbesondere an einem basisseitigen Ende, eine Befestigungsschnittstelle zur Befestigung an einem beweglichen Element des Transport-Teleskopzylinders aufweist. Der erste Dämpfungs-Teilzylinder kann in diesem Fall insbesondere ein Basis-Teilzylinder sein. Alternativ weist der erste Dämpfungs-Teilzylinder, insbesondere an einem basisseitigen Ende, eine Befestigungsschnittstelle zur Befestigung an einem beweglichen Element des Transport-Teleskopzylinders auf, wobei der mindestens eine weitere Dämpfungs-Teilzylinder, insbesondere an einem basisseitigen Ende, eine Befestigungsschnittstelle zur Befestigung an einem weiteren beweglichen Element des Transport-Teleskopzylinders aufweist. Das ortsfeste Element des Transport-Teleskopzylinders kann insbesondere der Basis-Teilzylinder oder ein Fundamentbefestigungselement oder Basisabschnitt des Transport-Teleskopzylinders sein. Das bewegliche Element des Transport-Teleskopzylinders kann ein bewegbarer Teilzylinder sein. Die Befestigung kann insbesondere eine starre Befestigung sein. Weiter kann die Befestigung eine lösbare oder unlösbare Befestigung sein.

Insbesondere kann der Dämpfungs-Teleskopzylinder eine Anzahl von k Dämpfungs-Teilzylindern mit dem Basis-Teilzylinder und weiteren bewegbaren Teilzylinder umfassen. Die Anzahl k der Teilzylinder des Dämpfungs-Teleskopzylinders kann der Anzahl n der Teilzylinder des Transport-Teleskopzylinders entsprechen oder kleiner als diese sein, insbesondere um Eins kleiner. Wie auch die Transport-Teilzylinder weist jeder Dämpfungs-Teilzylinder ein basisseitiges Ende und ein basisabgewandtes Ende auf, welches auch als freies Ende bezeichnet werden kann, wobei die beiden Ende verschiedene Enden entlang der Längsachse des Dämpfungs-Teilzylinders ausbilden. Das basisseitige Ende eines Teilzylinders bezeichnet das Ende des Teilzylinders, welches näher an dem Basis-Teilzylinder liegt. Das basisabgewandte Ende des Basis-Teilzylinders bezeichnet das Ende, welches näher an den basisabgewandten Enden der weiteren Teilzylinder liegt.

Der Basis-Teilzylinder kann an einem ortsfesten Element des Transport-Teleskopzylinders befestigt werden. Beim Ausfahren und Einfahren kann der Basis-Teilzylinder ortsfest angeordnet sein, insbesondere relativ zum ortsfesten Element des Transport-Teleskopzylinders, wobei der mindestens eine weitere Teilzylinder sich relativ zum Basis-Teilzylinder bewegt. Jedem Dämpfungs-Teilzylinder kann eine Ordnungszahl zugeordnet sein, wobei diese vom Basis-Teilzylinder bis zum letzten Teilzylinder entlang der Längsachse zunimmt.

Bevorzugt ist der Basis-Teilzylinder als reiner Innenzylinder ausgebildet. In diesem Fall kann der mindestens eine weitere Teilzylinder als Außen-Teilzylinder, also als Innen-Außen-Teilzylinder oder als reiner Außenzylinder, ausgebildet sein. Insbesondere kann der zweite bis k-1te Teilzylinder des Dämpfungs-Teleskopzylinder jeweils als Innen-Außen-Teilzylinder ausgebildet sein. Der k-te Teilzylinder kann ein (äußerster) Außen-Teilzylinder bzw. reiner Außenzylinder sein. Im vollständig eingefahrenen Zustand können im Innenvolumen eines m-ten Teilyzlinders (mit m=2....k) alle Teilzylinder mit einer Ordnungszahl kleiner als m angeordnet sein. Mit anderen Worten können in dem vollständig eingefahrenen Zustand alle Transport-Teilzylinder in bekannter Weise ineinander geschachtelt angeordnet sein. Bei einem Einfahren des Dämpfungs-Teleskopzylinders bewegen sich die einzelnen Teilzylinder sequenziell über den nächstkleineren Teilzylinder. Dementsprechend bewegen sich die Teilzylinder beim Ausfahren vom nächstkleineren Teilzylinder weg. In diesem Fall haben die Dämpfungs-Teilzylinder unterschiedliche und aufeinander abgestimmte Außendurchmesser, die sich mit steigender Ordnungszahl vergrößern.

Der Dämpfungs-Teleskopzylinder kann insbesondere in einem Innenvolumen des Teleskop-Teilzylinders angeordnet werden und dann über die erwähnten Befestigungsschnittstellen an den Elementen des Transport-Teleskopzylinders befestigt werden. Insbesondere kann jeder Teilzylinder des Dämpfungs-Teleskopzylinders an einem entsprechenden Element des Transport-Teleskopzylinders befestigt werden. Dies kann auch als montierter Zustand des Dämpfungs-Teleskopzylinders bezeichnet werden.

Wird der Transport-Teleskopzylinder ein- oder ausgefahren, so wird im montierten Zustand auch der Dämpfungs-Teleskopzylinder ein- oder ausgefahren.

Der weitere Dämpfungs-Teilzylinder ist als Außenzylinder und der erste Dämpfungs-Teilzylinder ist als Innenzylinder ausgebildet. Der erste Dämpfungs-Teilzylinder kann hierbei also ein reiner Innenzylinder oder ein Innen-Außen-Teilzylinder des Dämpfungs-Teleskopzylinders sein. Der weitere Dämpfungs-Teilzylinder kann folglich ein reiner Außenzylinder oder ein Innen-Außen-Teilzylinder des Dämpfungs-Teleskopzylinders sein.

Der Außenzylinder weist ein Innenvolumen zur Aufnahme eines Abschnitts des Innenzylinders sowie von Hydraulikflüssigkeit auf, wobei der Abschnitt des Innenzylinders in einem ersten Teilbereich des Innenvolumens angeordnet ist. Der Dämpfungs-Teleskopzylinder weist mindestens eine Durchströmöffnung für die Hydraulikflüssigkeit auf oder bildet diese aus. Diese mindestens eine Durchströmöffnung ist derart angeordnet und/oder ausgebildet, dass bei der Ausfahrbewegung ein bewegungsbedingter Volumenstrom aus dem ersten Teilbereich begrenzt ist und/oder bei einer Einfahrbewegung ein bewegungsbedingter Volumenstrom aus dem verbleibenden Teilbereich des Innenvolumens begrenzt ist. Der Volumenstrom kann insbesondere auf einen vorbestimmten Maximalwert begrenzt sein. Es ist vorstellbar, dass die Begrenzung des Volumenstroms nur für einen Abschnitt der Einfahrbewegung zur Herstellung des vollständig eingefahrenen Zustands des Innenzylinders bereitgestellt wird. Alternativ kann die Begrenzung des Volumenstroms nur für einen Abschnitt der Ausfahrbewegung zur Herstellung des vollständig ausgefahrenen Zustands des Innenzylinders bereitgestellt werden. Auch können verschiedene Grenzwerte in verschiedenen Abschnitten der Bewegung bereitgestellt werden. Insbesondere kann der Grenzwert sich bei Annäherung an den vollständig eingefahrenen und/oder vollständig ausgefahrenen Zustand verringern.

Der Außenzylinder kann ein vollständig geschlossener Hohlzylinder sein, wobei keine Hydraulikflüssigkeit aus dem Innenvolumen ausströmen kann. Der Außenzylinder kann aber auch ein bis auf die mindestens eine Durchströmöffnung geschlossener Hohlyzylinder sein, wobei Hydraulikflüssigkeit durch die Durchströmöffnung aus dem Innenvolumen ausströmen bzw. in dieses einströmen kann. So kann der Volumenstrom auf einen Maximalwert begrenzt werden, der geringer als ein Maximalwert bei einem stirnseitig geöffneten Hohlzylinder ist. Ein stirnseitig geöffneter Hohlzylinder kann an der Stirnseite am ersten Ende und/oder an der Stirnseite am weiteren Ende eine Durchströmöffnung aufweisen, deren Öffnungsfläche größer als 20%, vorzugsweise größer als 50% der Fläche der Stirnseite ist.

Bei einer Einfahrbewegung eines m-ten Teilzylinders (mit m=2... k, also eines Außen-Teilzylinders) wird dieser derart relativ zum m-1ten Teilzylinder bewegt, dass dieser m-1te Teilzylinder in das Innenvolumen des m-ten Teilzylinders hineinbewegt wird. Hierbei kann Hydraulikflüssigkeit aus dem verbleibenden Teilbereich des Innenvolumens des m-ten Teilzylinders verdrängt werden, insbesondere in den ersten Teilbereich. Bei einer Ausfahrbewegung eines m-ten Teilzylinders (mit m=2... k) wird dieser derart relativ zum m-1ten Teilzylinder bewegt, dass dieser m-1te Teilzylinder aus dem Innenvolumen des m-ten Teilzylinders herausbewegt wird. Auch hierbei kann Hydraulikflüssigkeit aus dem ersten Teilbereich des Innenvolumens des m-ten Teilzylinders verdrängt werden, insbesondere in den verbleibenden Teilbereich. Ein solcher Volumenstrom zwischen den Teilbereichen kann auch als Verdrängungs-Volumenstrom bezeichnet werden.

Insbesondere kann mindestens einer der Dämpfungs-Teilzylinder, vorzugsweise beide Teilzylinder, derart ausgebildet sein, dass der Verdrängungs-Volumenstrom wie erläutert begrenzt ist.

So kann z.B. der im Innenvolumen angeordnete Abschnitt des Innenzylinders einen ersten Teilabschnitt aufweisen, der einen Vergleich mit einem weiteren Teilabschnitt des im Innenvolumen angeordneten Abschnitts einen größeren Durchmesser aufweist.

Ein solcher erster Teilabschnitt kann z.B. durch eine Abschlusskappe ausgebildet sein, die an dem im Innenvolumen des Außenzylinders angeordneten Ende des Innenzylinders angeordnet ist. Dieses Ende kann insbesondere ein basisabgewandtes Ende des Innenzylinders sein. Ist der Innenzylinder einen Innen-Außen-Teilzylinder, so kann die Abschlusskappe ein Innenvolumen dieses Innen-Außen-Teilzylinders verschließen, insbesondere, aber nicht zwingend, fluiddicht. Das basisabgewandte des Innen-Außen-Teilzylinders kann insbesondere das Ende sein, welches im ausgefahrenen Zustand noch im Innenvolumen des nächstgrößeren Außen-Teilzylinders angeordnet ist, also das dem Außen-Teilzylinder mit dem nächstgrößeren Durchmesser zugewandte Ende. Somit kann die basisabgewandte Abschlusskappe das Innenvolumen des Innen-Außen-Teilzylinders fluiddicht abschließen, sodass insbesondere keine Hydraulikflüssigkeit durch die basisabgewandte Abschlusskappe oder zwischen der basisabgewandten Abschlusskappe und dem Innen-Außen-Teilzylinder strömen kann. Hierzu kann ein Dichtmittel, z.B. ein Dichtungsring, zwischen dem Innen-Außen-Teilzylinder und der basisabgewandten Abschlusskappe angeordnet sein.

Durch diesen ersten Teilabschnitt können die erläuterten Teilbereiche des Innenvolumens getrennt sein. So kann ein Durchmesser des ersten Teilabschnitts geringer als ein Innendurchmesser des Außenzylinders sein, womit ein Spalt zwischen der inneren Mantelfläche des Außenzylinders und dem ersten Teilabschnitt eine Durchströmöffnung gebildet ist, wobei eine Ausbildung, insbesondere eine Breite und/oder eine Länge des Spalts festlegen kann, wie hoch ein Volumenstrom zwischen den Teilbereichen sein kann. Alternativ oder kumulativ ist vorstellbar, dass der vorhergehend erläuterte erste Teilabschnitt eine Durchströmöffnung zwischen den Teilbereichen aufweist. Vorzugsweise kann der Durchmesser des ersten Teilabschnitts nicht mehr als 5%, weiter vorzugsweise nicht mehr als 2%, geringer als der Innendurchmesser ist.

Auch ist vorstellbar, dass ein Durchmesser des ersten Teilabschnitts dem Innendurchmesser des Außenzylinders entspricht oder derart ausgebildet ist, dass kein Spalt zwischen dem ersten Teilabschnitt und der inneren Mantelfläche gebildet ist. Dies umfasst den Fall, dass ein Dichtmittel zwischen dem ersten Teilabschnitt und der inneren Mantelfläche angeordnet ist. In diesem Fall kann der erste Teilabschnitt eine Durchströmöffnung zwischen den Teilbereichen aufweisen.

Mit anderen Worten kann der Außendurchmesser eines ersten Teilabschnitts eines als Innenzylinder ausgebildeten des m-ten Teilzylinders einem Innendurchmesser des Innenvolumens des m+1ten Teilzylinders entsprechen oder nicht mehr als ein vorbestimmtes Maß davon abweichen. Bei einer Ein- und Ausfahrbewegung kann der erste Teilabschnitt des m-ten Teilzylinders also entlang der inneren Mantelfläche des m+1ten Teilzylinders gleiten und gegebenenfalls ein Spalt zwischen der basisabgewandte Abschlusskappe und dieser Innenwand gebildet sein.

Durch die wie beschriebene bereitgestellte Begrenzung des Verdrängungs-Volumenstroms kann in vorteilhafter Weise ein Dämpfungseffekt erzeugt werden, durch den abrupte Geschwindigkeitsänderungen beim Ein- und/oder Ausfahren, insbesondere beim Anschlagen, in vorteilhafter Weise vermieden werden.

In einer weiteren Ausführungsform ist die Durchströmöffnung derart angeordnet und/oder ausgebildet, dass diese ein Volumenstrom zwischen dem ersten und dem verbleibenden Teilbereich des Innenvolumens ermöglicht. Dies kann auch als interne Durchströmöffnung bezeichnet werden. Dies und entsprechende Vorteile wurden vorhergehend erläutert.

In einer weiteren Ausführungsform weist der Außenzylinder mindestens eine Durchströmöffnung zur Zu- und Abfuhr von Hydraulikflüssigkeit in bzw. aus dem Innenvolumen auf, insbesondere in den ersten Teilbereich und/oder in den verbleibenden Teilbereich. Der Außenzylinder kann hierbei insbesondere ein Innen-Außen-Teilzylinder oder ein Außen-Teilzylinder des Dämpfungs-Teleskopzylinders sein. Die Abfuhr kann hierbei in eine äußere Umgebung erfolgen, insbesondere ein Innenvolumen eines weiteren Außen-Teilzylinders und/oder ein Innenvolumen des Transport-Teleskopzylinders. Die Zufuhr kann hierbei aus einer äußeren Umgebung erfolgen, insbesondere aus einem Innenvolumen eines weiteren Außen-Teilzylinders und/oder aus einem Innenvolumen des Transport-Teleskopzylinders. Eine solche Durchströmöffnung kann insbesondere als externe Durchströmöffnung bezeichnet werden.

In diesem Fall ist es möglich, dass der Dämpfungs-Teleskopzylinder derart ausgebildet ist, dass kein, insbesondere direkter, Volumenstrom zwischen dem ersten und dem verbleibenden Teilbereich des Innenvolumens ermöglicht ist, also keine interne Durchströmöffnung zwischen Innen- und Außenzylinder ausgebildet ist. Insbesondere kann z.B. der Durchmesser des vorhergehend erläuterten ersten Teilabschnitts des Innenzylinders gleich dem Durchmesser des Innenvolumens des Außenzylinders sein, womit keine Hydraulikflüssigkeit zwischen der Innenwand und dem ersten Teilabschnitt hindurchströmen kann. Es ist natürlich auch möglich, dass die Durchmesser ungleich sind, wobei ein Dichtmittel, z.B. ein Dichtungsring, zwischen der inneren Mantelfläche und dem ersten Teilabschnitt angeordnet ist. Dieses Dichtmittel kann z.B. an dem ersten Teilabschnitt angeordnet sein. Das Dichtmittel kann insbesondere derart angeordnet oder ausgebildet sein, dass keine Hydraulikflüssigkeit zwischen der Innenwand und dem ersten Teilabschnitt hindurchströmen kann, also kein Verdrängungs-Volumenstrom ermöglicht ist. Hierdurch kann ein Verdrängungs-Volumenstrom zwischen verschiedenen Teilbereichen des Innenvolumens verhindert werden.

Der Dämpfungs-Teleskopzylinder ist aber vorzugsweise derart ausgebildet, dass er zumindest eine interne Durchströmöffnung und mindestens eine, vorzugsweise mehrere, externe Durchströmöffnungen aufweist oder ausbildet.

Bei einer Einfahrbewegung kann dann Hydraulikflüssigkeit zusätzlich oder alternativ zu einem Volumenstrom durch eine interne Durchströmöffnung durch einen Volumenstrom durch eine solche externe Durchströmöffnung aus dem verbleibenden Teilbereich des Innenvolumens des Außenzylinders abgeführt werden. Ist der Außenzylinder ein m-ter Dämpfungs-Teilzylinder und als Innen-Außen-Teilzylinder ausgebildet, so kann die Hydraulikflüssigkeit insbesondere in das Innenvolumen des m+1ten Dämpfungs-Teilzylinders und/oder des Transport-Teleskopzylinders abgeführt werden. Durch die Ausbildung und/oder Anordnung einer solchen externen Durchströmöffnung kann festgelegt sein, wie hoch der Volumenstrom der abgeführten Hydraulikflüssigkeit maximal ist. Durch die Begrenzung dieses Abführ-Volumenstroms kann in vorteilhafter Weise ein Dämpfungseffekt erzeugt werden, durch den abrupte Geschwindigkeitsänderungen beim Einfahren, insbesondere beim Anschlagen, in vorteilhafter Weise vermieden werden.

Bei einer Ausfahrbewegung kann dann Hydraulikflüssigkeit zusätzlich oder alternativ zu einem Volumenstrom durch eine interne Durchströmöffnung durch einen Volumenstrom durch eine solche externe Durchströmöffnung aus dem ersten Teilbereich des Innenvolumens des Außenzylinders abgeführt werden. Ist der Innenzylinder ein m-ter Dämpfungs-Teilzylinder und als Innen-Außen-Teilzylinder ausgebildet, so kann die Hydraulikflüssigkeit insbesondere in das Innenvolumen des m-1ten Dämpfungs-Teilzylinders und/oder des Transport-Teleskopzylinders abgeführt werden. Durch die Ausbildung und/oder Anordnung einer solchen externen Durchströmöffnung kann festgelegt sein, wie hoch der Volumenstrom der abgeführten Hydraulikflüssigkeit maximal ist. Durch die Begrenzung dieses Abführ-Volumenstroms kann in vorteilhafter Weise ein Dämpfungseffekt erzeugt werden, durch den abrupte Geschwindigkeitsänderungen beim Ausfahren, insbesondere beim Anschlagen, in vorteilhafter Weise vermieden werden.

In einer weiteren Ausführungsform ist die mindestens eine Durchströmöffung an einem weiteren Ende eines Innen-Außen-Teilzylinders des Dämpfungs-Teleskopzylinders angeordnet. Der Innen-Außen-Teilzylinder kann insbesondere als Hohlzylinder ausgebildet sein. Insbesondere kann die Durchströmöffnung in einer Stirnseite am weiteren Ende angeordnet sein. Dies wurde vorhergehend erläutert. Das weitere Ende kann ein basisabgewandtes Ende sein. An dem weiteren Ende kann auch der vorhergehend erläuterte erste Teilabschnitt des Teilbereichs des Innen-Außen-Teilzylinders, der im Innenvolumen des (Innen-)Außen-Teilzylinders mit dem nächstgrößeren Durchmesser angeordnet ist, angeordnet oder ausgebildet sein.

Insbesondere kann an dem weiteren Ende eines Innen-Außen-Teilzylinders eine Abschlusskappe angeordnet sein, die auch als basisabgewandte Abschlusskappe bezeichnet werden kann. Die basisabgewandte Abschlusskappe des mindestens einen Innen-Außen-Teilzylinders weist die Durchströmöffnung auf oder die Durchströmöffnung ist zwischen dem mindestens einen Innen-Außen-Teilzylinder und der Abschlusskappe ausgebildet. Dies ermöglicht es also, Hydraulikflüssigkeit aus dem Innenvolumen dieses Teilzylinders abzuführen oder diesem Innenvolumen zuzuführen, insbesondere aus dem/in den verbleibenden Teilbereich des Innenvolumens eines weiteren Teilzylinders. Hierdurch ergibt sich in vorteilhafter Weise eine einfach herzustellende Durchgangsöffnung für einen Zuführ- und/oder Abführ-Volumenstrom. Die Durchgangsöffnung kann hierbei derart ausgebildet sein, dass der Zuführ- und/oder Abführ-Volumenstrom begrenzt ist.

Es ist auch vorstellbar, dass eine solche basisabgewandte Abschlusskappe eine interne Durchgangsöffnung aufweist oder ausbildet, durch die beim Ein- und Ausfahren ein Verdrängungs-Volumenstrom zwischen verschiedenen Teilbereichen des Innenvolumens des Teilzylinders zugelassen wird, in dessen Innenvolumen die basisabgewandte Abschlusskappe angeordnet ist.

Es ist möglich, dass auch an einem basisabgewandten Ende des reinen Innen-Teilzylinders des Dämpfungs-Teleskopzylinders, also des ersten Dämpfungs-Teilzylinders, eine basisabgewandte Abschlusskappe angeordnet ist, wobei diese insbesondere den erläuterten ersten Teilabschnitt des Abschnitts des reinen Innen-Teilzylinders bilden kann, der im Innenvolumen des Teilzylinders mit dem nächstgrößeren Durchmesser, also dem zweiten Dämpfungs-Teilzylinder, angeordnet ist. Es ist weiter möglich, dass auch an einem basisabgewandten Ende des reinen Außen-Teilzylinders des Dämpfungs-Teleskopzylinders eine basisabgewandte Abschlusskappe angeordnet ist. Das basisabgewandte Ende des reinen Außen-Teilzylinders ist hierbei das freie Ende des Dämpfungs-Teleskopzylinders.

In einer weiteren Ausführungsform ist die mindestens eine Durchströmöffung an einem ersten Ende eines Außen-Teilzylinders des Dämpfungs-Teleskopzylinders angeordnet. Der Außen-Teilzylinder kann insbesondere als Hohlzylinder ausgebildet sein. Der Außen-Teilzylinder kann ein reiner Außen-Teilzylinder oder ein Innen-Außen-Teilzylinder des Dämpfungs-Teleskopzylinders sein. Insbesondere kann die Durchströmöffnung in einer Stirnseite am ersten Ende angeordnet sein. Dies wurde vorhergehend erläutert. Das weitere Ende kann ein basisseitiges Ende sein.

Insbesondere kann an dem basisseitigen Ende eines Außen-Teilzylinders eine basisseitige Abschlusskappe angeordnet, wobei die basisseitige Abschlusskappe des mindestens einen Außen-Teilzylinders die Durchströmöffnung aufweist oder die Durchströmöffnung zwischen dem mindestens einen Außen-Teilzylinder und der basisseitigen Abschlusskappe ausgebildet ist. Dies ermöglicht es also, Hydraulikflüssigkeit aus dem Innenvolumen dieses Teilzylinders abzuführen oder diesem Innenvolumen zuzuführen. Auch hierdurch ergibt sich in vorteilhafter Weise eine einfach herzustellende Durchgangsöffnung für einen Zuführ- und/oder Abführ-Volumenstrom. Die Durchgangsöffnung kann hierbei derart ausgebildet sein, dass der Zuführ- und/oder Abführ-Volumenstrom begrenzt ist.

Das basisseitige Ende, insbesondere die die basisseitige Abschlusskappe, kann insbesondere eine Durchgangsöffnung aufweisen, durch die sich ein Innen-Teilzylinder erstreckt, der im Innenvolumen des Außen-Teilzylinders angeordnet ist. Diese Durchgangsöffnung kann hierbei so dimensioniert sein, dass ein Spalt zwischen dem Teilzylinder und der basisseitigen Abschlusskappe gebildet wird, der die Durchströmöffnung oder einen Teil davon ausbildet. Dies ist allerdings nicht zwingend. Auch kann zwischen Durchgangsöffnung und dem Innen-Teilzylinder kein Spalt ausgebildet sein, der einen Zuführ- und/oder Abführ-Volumenstrom zulässt. Z.B. kann ein Dichtmittel, z.B ein Dichtring, vorgesehen sein, der einen Zuführ- und/oder Abführ-Volumenstrom durch den erläuterten Spalt verhindert. In diesem Fall kann die Durchströmöffnung an anderer Stelle des basisseitigen Endes, insbesondere der basisseitigen Abschlusskappe, ausgebildet sein.

In einer weiteren Ausführungsform ist die mindestens Durchströmöffnung in einem Mantelabschnitt eines Außen-Teilzylinders des Dämpfungs-Teleskopzylinders angeordnet. Vorzugsweise ist eine solche Durchströmöffnung in Form eines Langlochs ausgebildet. Hierdurch ergibt sich in vorteilhafter Weise eine einfache Fertigung der Durchströmöffnung. Bevorzugt sind einer solchen Ausführungsform der Außen-Teilzylinder und der in dessen Innenvolumen angeordnete Innen-Teilzylinder derart ausgebildet, dass kein oder nur ein sehr geringer Verdrängungs-Volumenstrom zwischen verschiedenen Teilbereichen des Innenvolumens des Außen-Teilzylinders möglich ist.

In einer weiteren Ausführungsform weist der Mantelabschnitt des mindestens einen Außen-Teilzylinders zumindest zwei Durchströmöffnungen auf, wobei eine erste Durchströmöffnung in einer ersten Längshälfte des Mantelabschnitts und eine weitere Durchströmöffnung in einer zweiten Längshälfte angeordnet ist. Die Durchströmöffnungen können geometrisch gleich, aber auch verschieden voneinander, ausgebildet sein.

In einer weiteren Ausführungsform beträgt eine Distanz zwischen der ersten Durchströmöffnung und dem freien Ende und/oder eine Distanz zwischen der weiteren Durchströmöffnung und dem weiteren Ende entlang einer Längsachse des mindestens einen Außen-Teilzylinders mindestens 5% der Gesamtlänge des Außen-Teilzylinders.

In den erläuterten Ausführungsformen mit einer Durchströmöffnung im Mantelabschnitt kann diese Durchströmöffnung, insbesondere die erläuterte erste Durchströmöffnung, derart angeordnet sein, dass bei einer Einfahrbewegung bis zu einer vorbestimmten Distanz zwischen dem weiteren Ende des Außen-Teilzylinders und dem weiteren Ende des Innen-Teilzylinders, der in dem Innenvolumen des Außen-Teilzylinders angeordnet ist, Hydraulikflüssigkeit durch die Durchströmöffnung abgeführt werden kann. Wird die vorbestimmte Distanz erreicht oder unterschritten, so kann die Durchströmöffnung durch den Innen-Teilzylinder, insbesondere durch dessen ersten Teilabschnitt oder dessen basisabgewandte Abschlusskappe, verschlossen werden. In diesem Fall kann der Abführ-Volumenstrom durch die Durchströmöffnung in dem Mantelabschnitt reduziert oder verhindert werden. Hierdurch ergibt sich in vorteilhafter Weise, dass insbesondere bei der Annäherung an einen Anschlag ein Dämpfungseffekt erhöht werden kann.

In den erläuterten Ausführungsformen mit einer Durchströmöffnung im Mantelabschnitt kann diese Durchströmöffnung, insbesondere die erläuterte zweite Durchströmöffnung, derart angeordnet sein, dass bei einer Ausfahrbewegung bis zu einer vorbestimmten Distanz zwischen dem ersten Ende des Außen-Teilzylinders und dem weiteren Ende des Innen-Teilzylinders, der in dem Innenvolumen des Außen-Teilzylinders angeordnet ist, Hydraulikflüssigkeit durch die Durchströmöffnung abgeführt werden kann. Wird die vorbestimmte Distanz erreicht oder unterschritten, so kann die Durchströmöffnung durch den Innen-Teilzylinder, insbesondere durch dessen ersten Teilabschnitt oder dessen basisabgewandte Abschlusskappe, verschlossen werden. In diesem Fall kann der Abführ-Volumenstrom durch die Durchströmöffnung in dem Mantelabschnitt reduziert oder verhindert werden. Auch hierdurch ergibt sich in vorteilhafter Weise, dass insbesondere bei der Annäherung an einen Anschlag ein Dämpfungseffekt erhöht werden kann.

In einer weiteren Ausführungsform sind die Durchströmöffnungen als Langloch ausgebildet. Dies ermöglicht in vorteilhafter Weise eine besonders einfache Fertigung der Durchströmöffnung(en).

In einer weiteren Ausführungsform ist die Befestigungsschnittstelle des weiteren Dämpfungs-Teilzylinders an dem ersten Ende des weiteren Dämpfungs-Teilzylinders angeordnet. Insbesondere kann die Befestigungsschnittstelle von dem weiteren Dämpfungs-Teilzylinder ausgebildet sein. Auch kann eine erläuterte basisseitige Abschlusskappe, die am ersten Ende des Weiteren Dämpfungs-Teilzylinders angeordnet ist, zumindest einen Teil der Befestigungsschnittstelle aufweisen oder ausbilden. Nicht nur in dieser Ausführungsform ist es möglich, dass die basisseitige Abschlusskappe nicht im Innenvolumen eines nächstgrößeren Außen-Teilzylinders angeordnet ist, auch nicht beim Ein- oder Ausfahren. So kann z.B. die basisseitige Abschlusskappe einen Gewindeabschnitt, insbesondere einen Außengewindeabschnitt, zum Einschrauben der basisseitigen Abschlusskappe in den weiteren Dämpfungs-Teilzylinder aufweisen oder ausbilden. Der weitere Dämpfungs-Teilzylinder kann einen entsprechenden Gewindeabschnitt, insbesondere einen Innnengewindeabschnitt, aufweisen. Weiter kann die basisseitige Abschlusskappe einen Kopfabschnitt aufweisen oder ausbilden, wobei ein Außendurchmesser des Kopfabschnitts größer als ein Außendurchmesser des Gewindeabschnitts ist. Über eine derart ausgebildete basisseitige Abschlusskappe kann ein Element des Transport-Teleskopzylinders, insbesondere eine Abschlussplatte, an den Außen-Teilzylinder angeschraubt werden. Z.B. kann die Abschlussplatte eine Durchgangsöffnung aufweisen, durch die sich der Gewindeabschnitt erstreckt. Hierdurch ergibt sich in vorteilhafter Weise eine einfache Befestigung eines Teilzylinders des Dämpfungs-Teleskopzylinders an dem Transport-Teleskopzylinder.

Es sind Ausführungsformen vorstellbar, bei denen der Außenzylinder
1. keine externe Durchströmöffnung aufweist,
2. genau eine externe Durchströmöffnung aufweist, oder
3. mehr als zwei externe Durchströmöffnungen aufweist.

In Bezug auf Ausführungsform 1 kann dann insbesondere der Außenzylinder und/oder der Innenzylinder derart ausgebildet sein, dass diese eine interne Durchströmöffnung aufweisen oder ausbilden und somit ein Verdrängungs-Volumenstrom zwischen verschiedenen Teilbereichen des Innenvolumens bei einer Ein- oder Ausfahrbewegung ermöglicht wird.

In Bezug auf Ausführungsform 2 und 3 kann die oder ein der externe(n) Durchströmöffnung an dem ersten Ende, in einem Mantelabschnitt oder an dem weiteren Ende des Außenzylinders angeordnet sein.

Weiter vorgeschlagen wird ein Transport-Teleskopzylinder mit mehreren Transport-Teilzylindern, wobei der Transport-Teleskopzylinder eine Dämpfungsvorrichtung gemäß einer der in dieser Offenbarung beschriebenen Ausführungsformen umfasst, wobei die Teilzylinder der Dämpfungsvorrichtung in einem Innenvolumen des Transport-Teleskopzylinders angeordnet sind, wobei der erste Dämpfungs-Teilzylinder der Dämpfungsvorrichtung, insbesondere dessen basisseitiges Ende, an einem ortsfesten oder beweglichen Element des Transport-Teleskopzylinders befestigt ist, wobei der weitere Dämpfungs-Teilzylinder der Dämpfungsvorrichtung, insbesondere dessen basisseitiges Ende, an einem (weiteren) beweglichen Element des Transport-Teleskopzylinders befestigt ist.

Die entsprechenden Befestigungsschnittstellen der Teilzylinder des Dämpfungs-Teleskopzylinders können insbesondere an den basisabgewandten Enden der jeweiligen Teilzylinder angeordnet sein.

Insbesondere kann ein Basis-Teilzylinder des Dämpfungs-Teleskopzylinders an einem Basis-Teilzylinder des Transport-Teleskopzylinders befestigt sein. Ein Außen-Teilzylinder des Dämpfungs-Teleskopzylinders kann insbesondere an einem bewegbaren Teilzylinder des Transport-Teleskopzylinders befestigt sein.

Umfasst der Dämpfungs-Teleskopzylinder mehrere Außen-Teilzylinder, so kann jeder dieser Außen-Teilzylinder an verschiedenen beweglichen Elementen, insbesondere verschiedenen bewegbaren Teilzylindern, des Transport-Teleskopzylinders befestigt sein.

Hierdurch ergibt sich in vorteilhafter Weise eine platzsparende Anordnung einer Dämpfungsvorrichtung zur zuverlässigen Dämpfung der Bewegung des Transport-Teleskopzylinders.

In einer weiteren Ausführungsform umfasst der Transport-Teleskopzylinder eine Menge von Transport-Teilzylindern mit einem Basis-Teilzylinder und zumindest einem bewegbaren Teilzylinder, wobei der Basis-Teilzylinder als Außen-Teilzylinder und der mindestens eine bewegbare Teilzylinder als Innen-Teilzylinder bzw. Innen-Außen-Teilzylinder ausgebildet ist, wobei der Innen-Teilzylinder in einem Innenvolumen des mindestens einen Außen-Teilzylinders anordenbar ist. Dies wurde vorhergehend erläutert.

Ein Basis-Teilzylinder des Dämpfungs-Teleskopzylinders ist mechanisch an dem Basis-Teilzylinder des Transport-Teleskopzylinders befestigt, wobei mindestens ein Außen-Teilzylinder bzw. ein Innen-Außen-Teilzylinder des Dämpfungs-Teleskopzylinders mechanisch an dem mindestens einen Innen-Teilzylinder des Transport-Teleskopzylinders befestigt ist. Auch dies wurde vorhergehend bereits erläutert. Hierdurch ergibt sich in vorteilhafter Weise eine platzsparende Anordnung einer Dämpfungsvorrichtung zur zuverlässigen Dämpfung der Bewegung des Transport-Teleskopzylinders.

In einer weiteren Ausführungsform umfasst die Menge von Dämpfungs-Teilzylindern eine Anzahl von k Teilzylindern, wobei die Menge von Transport-Teilzylindern eine Anzahl von n Teilzylindern umfasst. Weiter ist ein m-ter Dämpfungs-Teilzylinder (mit m=1...k) mechanisch an dem m-ten Teleskop-Teilzylinder befestigt ist. Insbesondere ist ein m-ter bewegbarer Teilzylinder des Dämpfungs-Teleskopzylinders (also mit m=2... k) an einem m-ten bewegbaren Teilzylinder des Transport-Teleskopzylinders befestigt. Hierdurch ergibt sich in vorteilhafter Weise ein mechanischer Aufbau, der eine zuverlässige Dämpfung der Bewegung jedes Teilzylinders des Transport-Teleskopzylinders ermöglicht.

In einer weiteren Ausführungsform umfasst ein Teilzylinder des Transport-Teleskopzylinders eine Abschlussplatte, wobei die Abschlussplatte an einem ersten, also basisseitigen, Ende des Teilzylinders angeordnet ist, wobei ein Teilzylinder des Dämpfungs-Teleskopzylinders an der Abschlussplatte befestigt ist.

Die Abschlussplatte kann in einem Innengewindeabschnitt des Teilzylinders des Transport-Teleskopzylinders angeordnet sein, insbesondere in diesen Innengewindeabschnitt eingeschraubt sein. Dieser Innengewindeabschnitt kann an dem ersten Ende des Teilzylinders angeordnet sein. Die Abschlussplatte kann ein Innenvolumen des Teilzylinders des Transport-Teleskopzylinders abschließen. Es ist jedoch möglich, dass die Abschlussplatte mindestens eine Durchgangsöffnung für Hydraulikflüssigkeit aufweist, die in das Innenvolumen des Teilzylinders einströmt oder aus diesem ausströmt. Eine weitere Durchgangsöffnung kann zur Anordnung einer basisseitigen Abschlusskappe vorgesehen sein. Dies wurde vorhergehend erläutert.

Hierdurch ergibt sich in vorteilhafter Weise eine einfach herstellbare Befestigung von Teilzylindern des Dämpfungs-Teleskopzylinders an Teilzylindern des Transport-Teleskopzylinders.

In einer weiteren Ausführungsform ist an einem weiteren, also basisabgewandten, Ende eines Transport-Teilzylinders eine Anschlagkappe angeordnet. Diese dient zur Begrenzung der Bewegung des in dem Transport-Teilzylinder angeordneten nächstkleineren Transport-Teilzylinders. Durch die Dämpfungsvorrichtung kann in vorteilhafter Weise erreicht werden, dass die mechanische Belastung der Anschlagkappe reduziert wird. An der Anschlagkappe kann ein Dichtmittel, z.B. ein Dichtring, angeordnet sein, der ein Innenvolumen des Transport-Teilzylinders abdichtet.

Weiter vorgeschlagen wird ein Verfahren zum Betrieb eines Transport-Teleskopzylinders gemäß einer der in dieser Offenbarung beschriebenen Ausführungsformen, wobei Hydraulikflüssigkeit in ein Innenvolumen des Transport-Teleskopzylinders eingeführt oder aus dem Innenvolumen des Transport-Teleskopzylinders abgeführt wird. Durch das Einführen von Hydraulikflüssigkeit wird eine Ausfahrbewegung bewirkt, die durch die Dämpfungsvorrichtung zumindest stellenweise gedämpft werden kann. Durch das Abführen von Hydraulikflüssigkeit wird eine Einfahrbewegung bewirkt, die durch die Dämpfungsvorrichtung ebenfalls zumindest stellenweise gedämpft werden kann.

Das Ein- und Abführen kann durch den Betrieb einer Pumpe erfolgen. Eine Antriebseinrichtung zum Antrieb der Pumpe kann insbesondere ein Servomotor sein. Dieser kann in bekannter Weise geregelt werden. Die Regelung kann eine Druckregelung und/oder eine Positionsregelung sein. Insbesondere kann die Pumpe derart betrieben werden, dass bei einer Ausfahrbewegung ein m+1ter Transport-Teilzylinder die teilzylinderspezifische Ausfahrbewegung beginnt bevor der m-te Transport-Teilzylinder die teilzylinderspezifische Ausfahrbewegung beendet hat. Auch kann die Pumpe derart betrieben werden, dass bei einer Einfahrbewegung ein m-ter Transport-Teilzylinder die teilzylinderspezifische Einfahrbewegung beginnt bevor der m+1-te Transport-Teilzylinder die teilzylinderspezifische Einfahrbewegung beendet hat. Eine teilzylinderspezifische Bewegung des m+1-ten Teilzylinders ist eine Bewegung relativ zum m-ten Teilzylinder. Diese kann zwischen einem vollständig eingefahrenen Zustand und einem vollständig ausgefahrenen Zustand erfolgen.

Die Erfindung wird anhand von Ausführungsbeispielen näher erläutert. Die Figuren zeigen:
- Fig. 1: einen Längsschnitt durch einen ersten Teilbereich eines erfindungsgemäßen Dämpfungs-Teleskopzylinders,
- Fig. 2: einen Längsschnitt durch einen ersten Teilbereich eines erfindungsgemäßen Transport-Teleskopzylinders mit einem erfindungsgemäßen Dämpfungs-Teleskopzylinder,
- Fig. 3: einen Längsschnitt durch einen weiteren Teilbereich des in Fig. 2 dargestellten Transport-Teleskopzylinders,
- Fig. 4: eine perspektivische Ansicht eines Längsschnitts durch den in Fig. 2 dargestellten Transport-Teleskopzylinder,
- Fig. 5: eine perspektivische Detailansicht des in Fig. 4 dargestellten Transport-Teleskopzylinders und
- Fig. 6: einen schematischen Detail-Längsschnitt durch einen erfindungsgemäßen Transport-Teleskopzylinder mit einer erfindungsgemäßen Dämpfungsvorrichtung.

Nachfolgend bezeichnen gleiche Bezugszeichen Elemente mit gleichen oder ähnlichen technischen Merkmalen.

Fig. 1 zeigt einen Längsschnitt durch einen ersten Teilbereich eines erfindungsgemäßen Dämpfungs-Teleskopzylinders 10, der eine erfindungsgemäß Dämpfungs-Vorrichtung oder einen Teil davon bildet. Dieser umfasst einen ersten Dämpfungs-Teilzylinder 10_1 und zumindest einem weiteren Dämpfungs-Teilzylinder 10_2, 10_3, wobei ein zweiter Dämpfungs-Teilzylinder 10_2 relativ zum ersten Dämpfungs-Teilzylinder 10_1 und ein dritter Dämpfungs-Teilzylinder 10_3 relativ zum zweiten Dämpfungs-Teilzylinder bewegbar ist. Der erste Dämpfungs-Teilzylinder weist 10_1 eine in Fig. 1 nicht dargestellte Befestigungsschnittstelle zur Befestigung an einem ortsfesten oder einem beweglichen Element eines Transport-Teleskopzylinders 1 (siehe Fig. 2) auf. Der zweite und dritte Dämpfungs-Teilzylinder 10_2, 10_3 weisen jeweils eine Befestigungsschnittstelle 20 zur Befestigung an einem beweglichen Element des Transport-Teleskopzylinders 1 auf. Diese Befestigungsschnittstellen 20 sind jeweils an einem ersten Ende der Dämpfungs-Teilzylinder 10_2, 10_3 angeordnet, die nachfolgend auch als basisseitige Enden bezeichnet werden.

Der erste Dämpfungs-Teilzylinder 10_1 ist als Innenzylinder ausgebildet, wobei zumindest ein Abschnitt des ersten Dämpfungs-Teilzylinders 10_1 in einem Innenvolumen 21 des zweiten Dämpfungs-Teilzylinders 10_2 angeordnet ist. Der erste Dämpfungs-Teilzylinder 10_1 kann hierbei ein reiner Innenzylinder sein, insbesondere wenn er ein Basis-Teilzylinder und an einem ortsfesten Element des Transport-Teleskopzylinders 1 befestigt ist. Auch kann der erste Dämpfungs-Teilzylinder 10_1 ein Innen-Außen-Teilzylinder sein, insbesondere wenn er an einem beweglichen Element des Transport-Teleskopzylinders 1 befestigt ist

Der zweite Dämpfungs-Teilzylinder 10_2 ist ein Innen-Außen-Teilzylinder. Dieser ist in einem Innenvolumen 21 des dritten Dämpfungs-Teilzylinders 10_3 angeordnet, der wiederum ebenfalls ein Innen-Außen-Teilzylinder oder ein reiner Außen-Teilzylinder sein kann.

Die jeweils als Außenzylinder ausgebildeten Dämpfungs-Teilzylinder 10_2, 10_3 weisen also jeweils ein Innenvolumen 21 zur Aufnahme eines Abschnitts des Innenzylinders sowie von Hydraulikflüssigkeit auf. Dieser Abschnitt des Innenzylinders ist in einem ersten Teilbereich 22 des Innenvolumens angeordnet.

Eine interne Durchströmöffnung 24 wird vom ersten Dämpfungs-Teilzylinder 10_1 und vom zweiten Dämpfungs-Teilzylinder 10_2 ausgebildet. Diese erste Durchströmöffnung 24 ist als Spalt zwischen einer inneren Mantelfläche des zweiten Dämpfungs-Teilzylinder 10_2 und einem ersten Teilabschnitt 25 des Abschnitts des ersten Dämpfungs-Teilzylinders 10_1 ausgebildet, der im Innenvolumen 22 des zweiten Dämpfungs-Teilzylinder 10_2 angeordnet ist. Der erste Teilabschnitt 25 weist einen im Vergleich mit einem verbleibenden Teilabschnitt dieses Abschnitts größeren Außendurchmesser auf. Er kann insbesondere als verdickter Endabschnitt ausgebildet sein.

Diese interne Durchströmöffnung 24 ermöglicht beim Ein- und Ausfahren einen Volumenstrom zwischen dem ersten und dem verbleibenden Teilbereich 22, 23 des Innenvolumens 22.

Der zweite Dämpfungs-Teilyzlinder 10_2 weist zusätzlich externe Durchströmöffnung 18, 19, 26, 27 zur Zu- und Abfuhr von Hydraulikflüssigkeit in das bzw. aus seinem Innenvolumen 21 auf. Eine erste externe Durchströmöffnung 26 an einem weiteren Ende des zweiten Dämpfungs-Teilyzlinders 10_2 angeordnet, das auch als basisabgewandtes Ende bezeichnet werden kann. Eine zweite externe Durchströmöffung 27 ist an dem ersten Ende des zweiten Dämpfungs-Teilyzlinders 10_2 angeordnet. Weitere externe Durchströmöffnungen 18, 19 sind in einem Mantelabschnitt des zweiten Dämpfungs-Teilyzlinders 10_2 angeordnet. Die erste externe Durchströmöffnung 26 ermöglicht insbesondere beim Einfahren einen Volumenstrom aus dem verbleibenden Teilbereich 22 des Innenvolumens 22 des zweiten Dämpfungs-Teilyzlinders 10_2, insbesondere in ein Innenvolumen 22 des dritten Dämpfungs-Teilyzlinders 10_3. Die zweite externe Durchströmöffnung 27 ermöglicht insbesondere beim Ausfahren einen Volumenstrom aus dem ersten Teilbereich 21 des Innenvolumens 22 des zweiten Dämpfungs-Teilyzlinders 10_2, insbesondere in ein Innenvolumen des Transport-Teleskopzylinders 1.

Somit weist der Dämpfungs-Teleskopzylinder 10 Durchströmöffnungen 18, 19, 24, 26, 27 für die Hydraulikflüssigkeit auf oder bildet diese aus, wobei diese derart angeordnet und/oder ausgebildet ist, dass bei der Ausfahrbewegung ein bewegungsbedingter Volumenstrom aus dem ersten Teilbereich 22 begrenzt ist und/oder bei einer Einfahrbewegung ein bewegungsbedingter Volumenstrom aus dem verbleibenden Teilbereich 23 des Innenvolumens 21 begrenzt ist. Die Richtung einer Ausfahrbewegung ist durch einen Pfeil 2 und die Richtung einer Ausfahrbewegung ist durch einen Pfeil 3 symbolisiert.

Dies Begrenzung führt zu einer Begrenzung der Geschwindigkeit der Bewegung des Transport-Teleskopzylinders 1, dessen Elemente mit den Dämpfungs-Teilzylinders 10_1,..., 10_3 mechanisch verbunden sind und somit zu einem (Bewegungs-)Dämpfungseffekt.

Fig. 2 zeigt einen Längsschnitt durch einen ersten Teilbereich eines erfindungsgemäßen Transport-Teleskopzylinders 1. Dieser Transport-Teleskopzylinder 1 kann durch eine Ausfahrbewegung, deren Richtung durch einen Pfeil 2 symbolisiert ist, in einen teilweise oder vollständig ausgefahrenen Zustand versetzt werden. Durch eine Einfahrbewegung, deren Richtung durch einen Pfeil 3 symbolisiert ist, kann der Transport-Teleskopzylinder 1 in einen teilweise oder vollständig eingefahrenen Zustand versetzt werden. Die Aus- und Einfahrbewegung kann hierbei entlang einer Linearachse erfolgen, die insbesondere konzentrisch zu einer zentralen Längsachse des Transport-Teleskopzylinders 1 orientiert sein kann. Die Ausfahr- und Einfahrbewegung kann insbesondere parallel zur Richtung einer Gravitationskraft erfolgen.

Der Transport-Teleskopzylinder 1 umfasst einen Basisabschnitt 3, der an einem Fundament oder einer Tragstruktur befestigt werden kann. Der Basisabschnitt 4 weist eine Durchgangsöffnung 5 zum Zuführen oder Abführen von Hydraulikflüssigkeit auf. Durch den Betrieb einer nicht dargestellten Pumpe kann Hydraulikflüssigkeit über die Durchgangsöffnung 5 und durch den Basisabschnitt 4 hindurch einem Innenvolumen des Transport-Teleskopzylinders 1 zugeführt werden. Durch das Zuführen kann eine Ausfahrbewegung bewirkt werden. In analoger Weise kann durch ein Abführen von Hydraulikflüssigkeit aus dem Innenvolumen des Transport-Teleskopzylinders 1 eine Einfahrbewegung bewirkt werden. Ebenfalls dargestellt ist ein Sicherheitsventil 6 des Basisabschnitts 4, durch welches zu hohe Drücke im Innenvolumen des Transport-Teleskopzylinders 1 vermieden werden.

Der Transport-Teleskopzylinder 1 kann insbesondere eine Befestigungsschnittstelle für ein Transportelement, insbesondere eine Aufzugskabine, aufweisen. Diese Befestigungsschnittstelle kann an einem freien Ende 7 (siehe Fig. 3) des Transport-Teleskopzylinders 1 angeordnet sein. Dargestellt ist, dass der Transport-Teleskopzylinder n Teilzylinder umfasst. Ein erster Teilzylinder 1_1, der auch als Basis-Teilzylinder bezeichnet werden kann, ist an dem Basisabschnitt 4 befestigt und somit ortsfest relativ zu diesem Basisabschnitt 4 angeordnet. Insbesondere kann der Basisabschnitt 4 ein Außengewindeabschnitt aufweisen oder ausbilden, der in ein Innengewindeabschnitt des ersten Teilzylinders 1_1 des Transport-Teleskopzylinders 1 eingeschraubt werden kann. Der Innengewindeabschnitt kann an einem basisseitigen Ende 1_BE des ersten Teilzylinders 1_1 angeordnet sein, wobei dieses basisseitige Ende 1_BE das einem freien (oder basisabgewandten) Ende 1_FE des ersten Teilzylinders 1_1 (siehe Fig. 3) gegenüberliegende Ende bezeichnet. Weiter umfasst der Transport-Teleskopzylinder 1 weitere Teilzylinder 1_2, 1_3, 1_4, 1_5, 1_6, 1_7, 1_8, wobei diese weiteren Teilzylinder 1_2, 1_3, 1_4, 1_5, 1_6, 1_7, 1_8 jeweils bewegbare Teilzylinder sind. Der Transport-Teleskopzylinder 1 umfasst somit eine Anzahl von n=8 Teilzylindern, wobei jedem der Teilzylinder 1_1, ..., 1_8 eine Ordnungszahl zugeordnet, wobei diese vom äußersten Teilzylinder 1_1 bis zum Innenzylinder 1_8 zunimmt. Der Außendurchmesser der Teilzylinder 1_2, 1_3, 1_4, 1_5, 1_6, 1_7, 1_8 nimmt mit steigender Ordnungszahl ab. Die Teilzylinder 1_1,...1_8 des Transport-Teleskopzylinders 1 können auch als Transport-Teilzylinder bezeichnet werden.

Der erste Teilzylinder 1_1 bildet einen reinen Außenzylinder, wobei alle bis auf den letzten Teilzylinder 1_8 Innen-Außen-Teilzylinder bilden und dieser letzte Teilzylinder 1_8 einen reinen Innenzylinder des Transport-Teleskopzylinders 1 bildet. Bei einer Einfahr- oder Ausfahrbewegung ist der erste Teilzylinder 1_1 ortsfest relativ zum Basisabschnitt 4 angeordnet, während sich die bewegbaren Teilzylinder 1_2, ..., 1_8 relativ zum ersten Teilzylinder 1_1 bewegen. Alle Teilzylinder 1_1, ..., 1_8 des Transport-Teleskopzylinders 1 sind in diesem Ausführungsbeispiel als Hohlzylinder ausgebildet. An freien Enden 2_FE, 3_FE, 4_FE, 5_FE, 6_FE, 7_FE der Innen-Außen-Teilzylinder 1_2, ..., 1_7 sind jeweils Anschlagkappen 8 angeordnet, die ein Anschlagelement insbesondere bei einer Ausfahrbewegung für den Teilzylinder des Transport-Teleskopzylinders 1 mit dem nächstkleineren Durchmesser bilden. Diese Anschlagkappen 8 können beispielsweise in einen Innengewindeabschnitt des jeweiligen Innen-Außen-Teilzylinders 1_2, ..., 1_7 eingeschraubt sein, der an dem entsprechenden freien Ende 1_FE, ..., 7_FE angeordnet ist. Nicht dargestellt ist ein Dichtring, der ein Innenvolumen des jeweiligen Teilzylinders 1_1, ..., 1_7 abdichtet und an der jeweiligen Anschlagkappe 8 angeordnet ist.

An einem freien Ende 8_FE des letzten Teilzylinders 1_8 des Transport-Teleskopzylinders ist eine Abschlusskappe 9 angeordnet, die beispielsweise in ein Innengewindeabschnitt dieses letzten Teilzylinders 1_8 eingeschraubt sein kann, wobei der Innengewindeabschnitt an dem freien Ende 8_FE dieses letzten Teilzylinders 1_8 angeordnet sein kann. Diese Abschlusskappe 9 kann eine Befestigungsschnittstelle zur Befestigung des Transportelements aufweisen oder ausbilden.

Weiter umfasst der dargestellte Transport-Teleskopzylinder 1 eine Dämpfungsvorrichtung, die als Dämpfungs-Teleskopzylinder 10 ausgebildet ist. Dieser Dämpfungs-Teleskopzylinder umfasst eine Anzahl von k=7 Dämpfungs-Teilzylindern 10_1, 10_2, 10_3, 10_4, 10_5, 10_6, 10_7 (siehe Fig. 3). Der Dämpfungs-Teleskopzylinder 10 umfasst insbesondere einen ersten Teilzylinder 10_1, der auch als Basis-Teilzylinder bezeichnet werden kann. Weiter umfasst der Dämpfungs-Teleskopzylinder 10 Innen-Außen-Teilzylinder 10_2, 10_3, 10_4, 10_5, 10_6 und einen Außen-Teilzylinder 10_7. Hierbei ist der erste Teilzylinder 10_1 als reiner Innenzylinder ausgebildet, wobei der letzte Teilzylinder 10_8 als reiner Außenzylinder ausgebildet ist. Jedem der Dämpfungs-Teilzylinder 10_1, ..., 10_7 ist eine Ordnungszahl zugeordnet, wobei diese innersten Teilzylinder 10_1, also der erste Teilzylinder, bis zum äußersten Teilzylinder 10_7, also dem letzten Teilzylinder, zunimmt. Der Außendurchmesser der Teilzylinder 10_1, 10_2, 10_3, 10_4, 10_5, 10_6, 10_7 nimmt mit steigender Ordnungszahl zu. Die Teilzylinder 1_1,...1_7 des Dämpfungs-Teleskopzylinders 1 können auch als Dämpfungs-Teilzylinder bezeichnet werden.

Die Anzahl der Teilzylinder des Transport-Teleskopzylinders 1 als auch des Dämpfungs-Teleskopzylinders 10 ist hierbei nur rein exemplarisch. Insbesondere können mehr oder weniger als die dargestellte Anzahl von Teilzylinder vorgesehen sein. Vorzugsweise ist aber die Anzahl n von Teilzylindern des Transport-Teleskopzylinders 1 um Eins größer als die Anzahl k von Teilzylindern des Dämpfungs-Teleskopzylinders 10.

Wie auch der Transport-Teleskopzylinder 1 kann der Dämpfungs-Teleskopzylinder 10 durch eine Ausfahrbewegung in einen teilweise oder vollständig ausgefahrenen Zustand und durch eine Einfahrbewegung in einen teilweise oder vollständig eingefahrenen Zustand versetzt werden. Die Richtung dieser Ein- und Ausfahrbewegung ist hierbei durch die Pfeile 2, 3 symbolisiert.

Der erste Teilzylinder 10_1 des Dämpfungs-Teleskopzylinders 10 ist an einem ortsfesten Element des Transport-Teleskopzylinders 1 befestigt. So ist in Fig. 2 ist dargestellt, dass der erste Teilzylinder 10_1 des Dämpfungs-Teleskopzylinders 10 mit einer Abschlussplatte 11_1 des ersten Teilzylinders 1_1 des Transport-Teleskopzylinders 1 verschraubt ist. Diese Abschlussplatte 11_1 ist in ein Innengewindeabschnitt des Basisabschnitts 4 eingeschraubt und somit ortsfest relativ zum ersten Teilzylinder 1_1 des Transport-Teleskopzylinders 1 angeordnet. Denkbar wäre auch, die Abschlussplatte 11_1 in ein Innengewindeabschnitt des ersten Teilzylinders 1_1 des Transport-Teleskopzylinders 1 einzuschrauben. Zum Verschrauben weist die Abschlussplatte 11_1 eine Durchgangsöffnung auf, durch die sich ein Außengewindeabschnitt des ersten Teilzylinders 10_1 des Dämpfungs-Teleskopzylinders 10 erstreckt, wobei dieser Außengewindeabschnitt an einem basisseitigen Ende dieses ersten Teilzylinders 10_1 angeordnet ist. Auch bildet der erste Teilzylinder 10_1 des Dämpfungs-Teleskopzylinders 10 am weiteren Ende einen Kopfabschnitt aus, der auf einer dem Innenvolumen des ersten Teilzylinders 1_1 des Transport-Teleskopzylinders 1 zugewandten Seite der Abschlussplatte 11_1 anfliegt. Durch eine Befestigungsmutter 13, die auf den Außengewindeabschnitt des ersten Teilzylinders 10_1, der sich durch die Durchgangsöffnung in der Abschlussplatte 11_1 erstreckt, aufgeschraubt wird und im festgeschraubten Zustand an einer dem Innenvolumen abgewandten Seite der Abschlussplatte 11_1 anliegt, kann der erste Teilzylinder 10_1 des Dämpfungs-Teleskopzylinders 10 an der Abschlussplatte 11_1 und somit einem ortsfesten Element des Transport-Teleskopzylinders 1 befestigt werden.

Die weiteren Innen-Außen-Teilzylinder 1_2, ..., 1_7 des Transport-Teleskopzylinders 10 weisen an ihren basisseitigen Enden jeweils Innengewindeabschnitte 14 auf, in die jeweils Abschlussplatten 15 eingeschraubt sind.

Jeder der weiteren (Innen-)Außen-Teilzylinder 10_2, ..., 10_7 des Dämpfungs-Teleskopzylinders 10 ist an einer dieser Abschlussplatten 15 und somit an einem beweglichen Element des Transport-Teleskopzylinders 1 befestigt. Hierfür weisen die Innen-Außen-Teilzylinder 10_2,...,10_7 an ihren basisseitigen Enden jeweils Innengewindeabschnitte zum Einschrauben einer basisseitigen Abschlusskappe 16 auf, über die sie mit Abschlussplatten 15 verschraubt sind.

Die Abschlussplatten 15 weisen jeweils Durchgangsöffnungen auf, durch die Hydraulikflüssigkeit den Innenvolumina der jeweiligen Transport-Teilzylindern 1_2, ..., 1_8 zugeführt oder aus diesen Innenvolumina abgeführt werden kann. Ferner weist jede Abschlussplatte 15 eine insbesondere zentrale Durchgangsöffnung auf, die zur Befestigung der (Innen)-Außen-Teilzylinder 10_2, ..., 10_7 an den bewegbaren Teilzylindern 1_2, ..., 1_8 des Transport-Teleskopzylinders dient. Eine solche Befestigung wird exemplarisch mit Bezug auf die zweiten Teilzylinder 1_2, 10_2 des Transport-Teleskopzylinders 1 bzw. des Dämpfungs-Teleskopzylinders 10 beschrieben. Der zweite Dämpfungs-Teilzylinder weist an einem basisseitigen Ende eine basisseitige Abschlusskappe 16 auf. Diese basisseitige Abschlusskappe 16 umfasst einen Kopfabschnitt und einen Außengewindeabschnitt sowie eine Durchgangsöffnung zur Aufnahme des ersten Teilzylinders 10_1, der sich im montierten Zustand durch diese Durchgangsöffnung der basisseitigen Abschlusskappe 16 hindurcherstreckt. Die basisseitige Abschlusskappe 16, insbesondere deren Innengewindeabschnitt, erstreckt sich durch die zentrale Durchgangsöffnung der Abschlussplatte 15, die am zweiten Transport-Teilzylinders 1_2 befestigt ist, in einen Innengewindeabschnitt des zweiten Dämpfungs-Teilzylinders 10_2 und ist in diesen eingeschraubt. Der Kopfabschnitt liegt hierbei an einer dem Innenvolumen des zweiten Transport-Teilzylinders 10_2 abgewandten Oberseite der Abschlussplatte 15 an. Somit wird also der zweite Dämpfungs-Teilzylinder 10_2 mechanisch an dem zweiten Transport-Teilzylinder 1_2 befestigt.

Aus Fig. 3 ist ersichtlich, dass an einem freien oder basisabgewandten Ende jedes Dämpfungs-Teilzylinders 10_1,...,10_7 eine basisabgewandte Abschlusskappe 17 angeordnet ist. In dem in Fig. 3 dargestellten Ausführungsbeispiel sind die Außendurchmesser der basisabgewandten Abschlusskappen 17 des ersten Dämpfungs-Teilzylinders 10_1 bis zum vorletzten Teilzylinder 10_7 derart ausgebildet, dass sie einem Innendurchmesser des Außen-Teilzylinders 10_2, ..., 10_7 mit dem jeweils nächstgrößeren Außendurchmesser entsprechen oder nicht mehr als ein vorbestimmtes Maß von diesem Innendurchmesser abweichen. Hierbei ist die basisabgewandte Abschlusskappe 17 in dem Innenvolumen des Außen-Teilzylinders 10_2, ..., 10_7 mit dem jeweils nächstgrößeren Außendurchmesser angeordnet ist. Die basisabgewandte Abschlusskappe 17 des letzten Dämpfungs-Teilzylinders 10_8 weist hierbei den gleichen Außendurchmesser wie der letzte Dämpfungs-Teilzylinder 10_8 auf.

Eine mögliche Bereitstellung einer Bewegungsdämpfung wird nun anhand einer exemplarischen Einfahrbewegung erläutert. Wird angenommen, dass sich im Rahmen einer Einfahrbewegung das freie Ende des fünften Dämpfungs-Teilzylinders 10_5 auf das freie Ende des vierten Dämpfungs-Teilzylinders 10_4 zubewegt, so wird ein Teilbereich des Innenvolumens des fünften Dämpfungs-Teilzylinders 10_5, der zwischen diesen freien Enden liegt, bei dieser Einfahrbewegung verringert. Hierbei wird in diesem Teilbereich angeordnete Hydraulikflüssigkeit, die nicht oder in einem sehr geringen Maße komprimierbar ist, aus dem Teilbereich verdrängt.

Es ist möglich, dass die derart verdrängte Hydraulikflüssigkeit durch einen Spalt zwischen der basisabgewandten Abschlusskappe 17 des vierten Dämpfungs-Teilzylinders 10_4 und einer Innenwand des Mantelabschnitts des fünften Dämpfungs-Teilzylinders 10_5 in einen weiteren Teilbereich des Innenvolumens des fünften Dämpfungs-Teilzylinders 10_5 verdrängt wird. Durch die Ausbildung des Spaltes, insbesondere dessen Dimension, kann dieser Verdrängungs-Volumenstrom eingestellt, insbesondere begrenzt, werden, wodurch die Anfahrbewegung gedämpft, insbesondere deren Maximalgeschwindigkeit beschränkt wird. Der Spalt bildet also eine Durchströmöffnung des Dämpfungs-Teleskopzylinders 10 zur Bewegungsdämpfung.

Es ist möglich, dass die basisabgewandte Abschlusskappe 17 des fünften Dämpfungs-Teilzylinders 10_5 eine Durchströmöffnung (nicht dargestellt) aufweist oder eine Durchströmöffnung (nicht dargestellt) zwischen dem Mantelabschnitt des fünften Dämpfungs-Teilzylinders 10_5 und der basisabgewandten Abschlusskappe 17 ausgebildet ist. Durch eine solche (weitere) Durchströmöffnung kann beim Einfahren zusätzlich zu dem erläuterten Verdrängungs-Volumenstrom ein Abführ-Volumenstrom auftreten. Durch die Anordnung und/oder Ausbildung dieser Durchströmöffnung kann der erläuterte Dämpfungseffekt ebenfalls eingestellt werden.

Anhand von Fig. 2 wird der Dämpfungseffekt bei einer Ausfahrbewegung erläutert. Führt z.B. der fünfte Dämpfungs-Teilzylinder 10_5 eine Ausfahrbewegung aus, so verringert sich ein Volumen eines Teilbereichs des Innenvolumens des fünften Dämpfungs-Teilzylinders 10_5 zwischen dem basisseitigen Ende des fünften Dämpfungs-Teilzylinders 10_5 und der basisabgewandten Abschlusskappe 17 des vierten Dämpfungs-Teilzylinders 10_4. Hierdurch wird Hydraulikflüssigkeit aus diesem Teilbereich abgeführt, was durch einen Verdrängungs-Volumenstrom durch den bereits erläuterten Spalt zwischen der ersten Abschlusskappe 17 des vierten Dämpfungs-Teilzylinders 10_4 und der Innenwand des Mantelabschnitts des Dämpfungs-Teilzylinders 10_5 erfolgen kann. Alternativ oder kumulativ kann eine basisseitige Abschlusskappe 16 des fünften Dämpfungs-Teilzylinders 10_5, die an dem basisseitigen Ende des fünften Dämpfungs-Teilzylinders 10_5 angeordnet ist, eine Durchströmöffnung (nicht dargestellt) aufweisen oder es kann eine Durchströmöffnung (nicht dargestellt) zwischen dem Mantelabschnitt des fünften Dämpfungs-Teilzylinders 10_5 und dieser basisseitigen Abschlusskappe 16 ausgebildet sein. Durch diese Durchströmöffnung kann (zusätzlich zum Verdrängungs-Volumenstrom) ein Abführ-Volumenstrom ermöglicht werden, durch den Hydraulikflüssigkeit aus dem erläuterten Teilbereich abgeführt werden kann. Durch die Anordnung und/oder Ausbildung dieser Durchströmöffnung kann der erläuterte Dämpfungseffekt ebenfalls eingestellt werden.

Fig. 4 zeigt einen perspektivischen Längsschnitt durch den in Fig. 2 und Fig. 3 dargestellten Transport-Teleskopzylinder 1 mit dem ebenfalls dargestellten erfindungsgemäßen Dämpfungs-Teleskopzylinder 10. Insbesondere ersichtlich sind die Abschlussplatten 15 und ihre Durchgangsöffnungen.

Fig. 5 zeigt eine perspektivische Detailansicht des in Fig. 4 dargestellten Längsschnitts. Insbesondere dargestellt ist eine Durchströmöffnung 18, die in einem Mantelabschnitt des zweiten Dämpfungs-Teilzylinders 10_2 angeordnet ist. Diese Durchströmöffnung 18 ist in einer zweiten Längshälfte des Mantelabschnitts angeordnet. Eine weitere Durchströmöffnung 19 (siehe Fig. 6) kann in einer ersten Längshälfte des Mantelabschnitts des zweiten Dämpfungs-Teilzylinders 10_2 angeordnet sein. Hierbei bezeichnet die erste Längshälfte des Mantelabschnitts die Hälfte des Mantelabschnitts, die sich vom basisseitigen Ende des zweiten Dämpfungs-Teilzylinders 10_2 bis zur Mitte des zweiten Dämpfungs-Teilzylinders 10_2 erstreckt, wobei die zweite Längshälfte des Mantelabschnitts die Hälfte des Mantelabschnitts bezeichnet, die sich von der Mitte des zweiten Dämpfungs-Teilzylinders 10_2 bis zum freien (basisabgewandten) Ende des zweiten Dämpfungs-Teilzylinders 10_2 erstreckt.

Die in Fig. 5 dargestellte Durchströmöffnung 18 im Mantelabschnitt dient zur Dämpfung einer Einfahrbewegung. Wird, z.B. aus dem vollständig ausgefahrenen Zustand des Dämpfungs-Teleskopzylinders 10 eine Einfahrbewegung ausgeführt, so wird im Laufe dieser Einfahrbewegung die Distanz zwischen einem weiteren (basisabgewandten) Ende des ersten Dämpfungs-Teilzylinders 10_1 und dem weiteren (basisabgewandten) Ende des zweiten Dämpfungs-Teilzylinders 10_2 verringert. Dann wird Hydraulikflüssigkeit aus dem zwischen diesen weiteren Enden angeordneten Teilbereich 23 des Innenvolumens des zweiten Dämpfungs-Teilzylinders 10_2 durch die Durchströmöffnung 18 abgeführt. Sobald jedoch die basisabgewandte Abschlusskappe 17 des ersten Dämpfungs-Teilzylinders 10_1 an der Durchströmöffnung 18 bei der Einfahrbewegung vorbeigeführt wird, kann keine oder nur noch eine im Vergleich reduzierte Menge von Hydraulikflüssigkeit aus dem erwähnten Teilbereich abgeführt werden, wodurch die Geschwindigkeit der Bewegung begrenzt wird.

Fig. 6 zeigt eine perspektivische Detailansicht eines Längsschnitts durch einen Dämpfungs-Teleskopzylinder 10. Dargestellt ist ein zweiter Dämpfungs-Teilzylinder 10_2 mit der in Bezug auf Fig. 5 bereits erläuterten weiteren Durchgangsöffnung 19. Diese weitere Durchströmöffnung 19 im Mantelabschnitt dient zur Dämpfung einer Ausfahrbewegung. Wird, z.B. aus dem vollständig eingefahrenen Zustand des Dämpfungs-Teleskopzylinders 10 eine Ausfahrbewegung ausgeführt, so wird im Laufe dieser Ausfahrbewegung die Distanz zwischen einem weiteren Ende des ersten Dämpfungs-Teilzylinders 10_1 und dem ersten Ende des zweiten Dämpfungs-Teilzylinders 10_2 verringert. Dann wird Hydraulikflüssigkeit aus dem zwischen diesen Enden angeordneten ersten Teilbereich 22 des Innenvolumens des zweiten Dämpfungs-Teilzylinders 10_2 durch die weitere Durchströmöffnung 19 abgeführt. Sobald jedoch die basisabgewandte Abschlusskappe 17 des ersten Dämpfungs-Teilzylinders 10_1 an der weiteren Durchströmöffnung 19 bei der Ausfahrbewegung vorbeigeführt wird, kann keine oder nur noch eine im Vergleich reduzierte Menge von Hydraulikflüssigkeit aus dem erwähnten ersten Teilbereich 22 abgeführt werden, wodurch die Geschwindigkeit der Bewegung begrenzt wird.

Fig. 7 zeigt eine perspektivische Ansicht einer Vorrichtung 30 zum Bewegen einer Kabine 31 eines Aufzugs. Die Vorrichtung 30 umfasst einen ersten erfindungsgemäßen Transport-Teleskopzylinder und einen weiteren erfindungsgemäen Transport-Teleskopzylinder, der in Fig. 7 nicht sichtbar ist. Diese können jeweils vier bis acht Transport-Teilzylinder 1_1,...,1_8 umfassen.

Ein Verbindungsbalken 32 ist an an freien Enden der Transport-Teleskopzylinders 10 mechanisch befestigt. An dem Verbindungsbalken 32 wiederum ist die Kabine 2 des Aufzugs mechanisch befestigt.

Die Vorrichtung 30 umfasst weiter eine erste Führungsvorrichtung 33 und eine weitere Führungsvorrichtung 34. Mittels der ersten Führungsvorrichtung 33 ist eine Bewegung der Transport-Teilzylinder 1_1,...,1_8 des ersten Transport-Teleskopzylinders 10 in und entgegen einer Hubrichtung des Transport-Teleskopzylinders 10 führbar. Die Hubrichtung bezeichnet hierbei eine in einer vertikalen Richtung z orientierte Richtung, wobei die vertikale Richtung z orthogonal zu einer Oberfläche 35 eines Befestigungsbereichs, beispielsweise einer Erdoberfläche, orientiert ist. Die vertikale Richtung z kann insbesondere entgegengesetzt zu einer Richtung einer auf die Kabine 2 wirkenden Gewichtskraft orientiert sein.

Entsprechend dient die weitere Führungsvorrichtung 34 zur Führung einer Bewegung der beweglichen Teilzylinder des weiteren Transport-Teleskopzylinders 10 in und entgegen der Hubrichtung.

Die erste und die weitere Führungsvorrichtung 33, 34 sind gleichartig ausgebildet, wobei deren Ausbildung in der EP 2 862 830 A1 detailliert beschrieben ist.

## Patentansprüche

1. Dämpfungs-Vorrichtung zur Dämpfung einer Bewegung eines Transport-Teleskopzylinders (1) mit mehreren Transport-Teilzylindern (1_1, ..., 1_8), wobei die Dämpfungs-Vorrichtung als Dämpfungs-Teleskopzylinder (10) ausgebildet ist und eine Menge von Dämpfungs-Teilzylindern (10_1, ..., 10_7) mit einem ersten Dämpfungs-Teilzylinder (10_1) und zumindest einem weiteren Dämpfungs-Teilzylinder (10_2, ..., 10_7) umfasst, der relativ zum ersten Dämpfungs-Teilzylinder (10_1) bewegbar ist,
**dadurch gekennzeichnet, dass**
der erste Dämpfungs-Teilzylinder (10_1) eine Befestigungsschnittstelle zur Befestigung an einem ortsfesten oder einem beweglichen Element des Transport-Teleskopzylinders (1) aufweist, wobei der mindestens eine weitere Dämpfungs-Teilzylinder (10_2,..., 10_7) eine Befestigungsschnittstelle zur Befestigung an einem beweglichen Element des Transport-Teleskopzylinders (1) aufweist, wobei der erste Dämpfungs-Teilzylinder (10_1,..., 10_6) als Innenzylinder und der mindestens eine weitere Dämpfungs-Teilzylinder (10_2,...,10_7) als Außenzylinder ausgebildet ist, wobei der Außenzylinder ein Innenvolumen zur Aufnahme eines Abschnitts des Innenzylinders sowie von Hydraulikflüssigkeit aufweist, wobei der Abschnitt des Innenzylinders in einem ersten Teilbereich (22) des Innenvolumens angeordnet ist, wobei der Dämpfungs-Teleskopzylinder (10) mindestens eine Durchströmöffnung (18, 19, 24, 26, 27) für die Hydraulikflüssigkeit aufweist oder ausbildet, die derart angeordnet und/oder ausgebildet ist, dass bei der Ausfahrbewegung ein bewegungsbedingter Volumenstrom aus dem ersten Teilbereich (22) begrenzt ist und/oder bei einer Einfahrbewegung ein bewegungsbedingter Volumenstrom aus einem verbleibenden Teilbereich (23) des Innenvolumens begrenzt ist.

2. Dämpfungs-Vorrichtung nach Anspruch 1, **dadurch gekennzeichnet, dass** die mindestens eine Durchströmöffnung (24) derart angeordnet und/oder ausgebildet ist, dass diese ein Volumenstrom zwischen dem ersten und dem verbleibenden Teilbereich des Innenvolumens ermöglicht.

3. Dämpfungs-Vorrichtung nach Anspruch 1 oder 2, **dadurch gekennzeichnet, dass** der Außenzylinder (10_2,..., 10_7) mindestens eine Durchströmöffnung (18, 19, 26, 27) zur Zu- und Abfuhr von Hydraulikflüssigkeit in sein bzw. aus seinem Innenvolumen aufweist.

4. Dämpfungs-Vorrichtung nach Anspruch 3, **dadurch gekennzeichnet, dass** die mindestens eine Durchströmöffung (26) an einem weiteren Ende eines Innen-Außen-Teilzylinders (10_2,..., 10_6) des Dämpfungs-Teleskopzylinders (10) angeordnet ist.

5. Vorrichtung nach Anspruch 3 oder 4, **dadurch gekennzeichnet, dass** die mindestens eine Durchströmöffung (27) an einem ersten Ende eines Außen-Teilzylinders (10_2,..., 10_6) des Dämpfungs-Teleskopzylinders (10) angeordnet ist.

6. Dämpfungs-Vorrichtung nach einem der Ansprüche 3 bis 5, **dadurch gekennzeichnet, dass** die mindestens Durchströmöffnung (18, 19) in einem Mantelabschnitt eines Außen-Teilzylinders (10_2,..., 10_7) des Dämpfungs-Teleskopzylinders (10) angeordnet ist.

7. Dämpfungs-Vorrichtung nach Anspruch 6, **dadurch gekennzeichnet, dass** der Mantelabschnitt des Außen-Teilzylinders (10_2,..., 10_7) zumindest zwei Durchströmöffnungen (18, 19) aufweist, wobei eine erste Durchstromöffnung (19) in einer ersten Längshälfte des Mantelabschnitts und eine weitere Durchströmöffnung (18) in einer zweiten Längshälfte angeordnet ist.

8. Dämpfungs-Vorrichtung nach Anspruch 7, **dadurch gekennzeichnet, dass** eine Distanz zwischen der ersten Durchströmöffnung (18) und einem weiteren Ende und/oder eine Distanz zwischen der weiteren Durchströmöffnung (19) und einem ersten Ende entlang einer Längsachse des mindestens einen Außen-Teilzylinders (10_2,..., 10_7) mindestens 5% der Gesamtlänge des Außen-Teilzylinders (10_2,..., 10_7) beträgt.

9. Dämpfungs-Vorrichtung nach einem der Ansprüche 6 bis 8, **dadurch gekennzeichnet, dass** eine Durchströmöffnung (18, 19) als Langloch ausgebildet ist.

10. Dämpfungs-Vorrichtung nach einem der vorangegangenen Ansprüche, **dadurch gekennzeichnet, dass** die Befestigungsschnittstelle des weiteren Dämpfungs-Teilzylinders an dem ersten Ende des weiteren Dämpfungs-Teilzylinders angeordnet ist.

11. Transport-Teleskopzylinder mit mehreren Transport-Teilzylindern (1_1,...,1_8), wobei der Transport-Teleskopzylinder (1) eine Dämpfungs-Vorrichtung (10) gemäß einem der Ansprüche 1 bis 10 umfasst, wobei die Teilzylinder (10_1,...,10_7) der Dämpfungs-Vorrichtung in einem Innenvolumen des Transport-Teleskopzylinders (1) angeordnet sind, wobei der erste Dämpfungs-Teilzylinder (10_1,...,10_6) an einem ortsfesten oder beweglichen Element des Transport-Teleskopzylinders (1) befestigt ist, wobei der weitere Dämpfungs-Teilzylinder (10_2,...,10_7) an einem beweglichen Element des Transport-Teleskopzylinders (1) befestigt ist.

12. Transport-Teleskopzylinder nach Anspruch 11, **dadurch gekennzeichnet, dass** der Transport-Teleskopzylinder (1) eine Menge von Transport-Teilzylindern (1_1,...,1_8) mit einem Basis-Teilzylinder (1_1) und zumindest einem bewegbaren Teilzylinder (1_2,...,1_8) umfasst, wobei der Basis-Teilzylinder (1_1) als Außen-Teilzylinder und der mindestens eine bewegbare Teilzylinder (1_2,...,1_8) als Innen-Teilzylinder ausgebildet ist, wobei der Innen-Teilzylinder in einem Innenvolumen des mindestens einen Außen-Teilzylinders anordenbar ist, wobei ein Basis-Teilzylinder (10_1) des Dämpfungs-Teleskopzylinders (10) mechanisch an dem Basis-Teilzylinder (1_1) des Transport-Teleskopzylinders (1) befestigt ist, wobei mindestens ein Außen-Teilzylinder (10_2,..., 10_7) des Dämpfungs-Teleskopzylinders (10) mechanisch an dem mindestens einen Innen-Teilzylinder (1_2,...,1_7) des Transport-Teleskopzylinders (1) befestigt ist.

13. Transport-Teleskopzylinder nach Anspruch 11 oder 12, **dadurch gekennzeichnet, dass** die Menge von Dämpfungs-Teilzylindern (10_1,...,10_7) eine Anzahl von k Teilzylindern umfasst, wobei die Menge von Transport-Teilzylindern eine Anzahl von n Teilzylindern umfasst, wobei ein m-ter Dämpfungs-Teilzylinder (10_1,...,10_7) mechanisch an dem m-ten Transport-Teilzylinder (1_1,...,1_7) befestigt ist.

14. Transport-Teleskopzylinder nach einem der Ansprüche 11 bis 13, **dadurch gekennzeichnet, dass** der Transport-Teleskopzylinder (1) eine Menge von Transport-Teilzylindern (1_1,...,1_8) umfasst, wobei an einem ersten Ende eines Transport-Teilzylinders (1_1,...,1_7) eine Abschlussplatte (15) angeordnet ist, wobei ein Dämpfungs-Teilzylinder (10_1,...,10_7) der Dämpfungs-Vorrichtung an der Abschlussplatte (15) befestigt ist.

15. Verfahren zum Betrieb eines Transport-Teleskopzylinders (1) gemäß einem der Ansprüche 11 bis 14, wobei Hydraulikflüssigkeit in ein Innenvolumen des Transport-Teleskopzylinders (1) eingeführt oder aus dem Innenvolumen des Transport-Teleskopzylinders (1) abgeführt wird.

## Geänderte Patentansprüche

### Geänderte Patentansprüche gemäss Regel 137(2) EPÜ.

1. Dämpfungs-Vorrichtung zur Dämpfung einer Bewegung eines Transport-Teleskopzylinders (1) mit mehreren Transport-Teilzylindern (1_1, ..., 1_8), wobei die Dämpfungs-Vorrichtung als Dämpfungs-Teleskopzylinder (10) ausgebildet ist und eine Menge von Dämpfungs-Teilzylindern (10_1, ..., 10_7) mit einem ersten Dämpfungs-Teilzylinder (10_1) und zumindest einem weiteren Dämpfungs-Teilzylinder (10_2, ..., 10_7) umfasst, der relativ zum ersten Dämpfungs-Teilzylinder (10_1) bewegbar ist,
**dadurch gekennzeichnet, dass**
der erste Dämpfungs-Teilzylinder (10_1) eine Befestigungsschnittstelle zur Befestigung an einem ortsfesten oder einem beweglichen Element des Transport-Teleskopzylinders (1) aufweist, wobei der mindestens eine weitere Dämpfungs-Teilzylinder (10_2,..., 10_7) eine Befestigungsschnittstelle zur Befestigung an einem beweglichen Element des Transport-Teleskopzylinders (1) aufweist, wobei der erste Dämpfungs-Teilzylinder (10_1) als Innenzylinder und der mindestens eine weitere Dämpfungs-Teilzylinder (10_2,...,10_7) als Außenzylinder ausgebildet ist, wobei der Außenzylinder ein Innenvolumen zur Aufnahme eines Abschnitts des Innenzylinders sowie von Hydraulikflüssigkeit aufweist, wobei der Abschnitt des Innenzylinders in einem ersten Teilbereich (22) des Innenvolumens angeordnet ist, wobei der Dämpfungs-Teleskopzylinder (10) mindestens eine Durchströmöffnung (18, 19, 24, 26, 27) für die Hydraulikflüssigkeit aufweist oder ausbildet, die derart angeordnet und/oder ausgebildet ist, dass bei der Ausfahrbewegung ein bewegungsbedingter Volumenstrom aus dem ersten Teilbereich (22) begrenzt ist und/oder bei einer Einfahrbewegung ein bewegungsbedingter Volumenstrom aus einem verbleibenden Teilbereich (23) des Innenvolumens begrenzt ist.

2. Dämpfungs-Vorrichtung nach Anspruch 1, **dadurch gekennzeichnet, dass** die mindestens eine Durchströmöffnung (24) derart angeordnet und/oder ausgebildet ist, dass diese ein Volumenstrom zwischen dem ersten und dem verbleibenden Teilbereich des Innenvolumens ermöglicht.

3. Dämpfungs-Vorrichtung nach Anspruch 1 oder 2, **dadurch gekennzeichnet, dass** der Außenzylinder (10_2,..., 10_7) mindestens eine Durchströmöffnung (18, 19, 26, 27) zur Zu- und Abfuhr von Hydraulikflüssigkeit in sein bzw. aus seinem Innenvolumen aufweist.

4. Dämpfungs-Vorrichtung nach Anspruch 3, **dadurch gekennzeichnet, dass** die mindestens eine Durchströmöffung (26) an einem weiteren Ende eines Innen-Außen-Teilzylinders (10_2,..., 10_6) des Dämpfungs-Teleskopzylinders (10) angeordnet ist.

5. Vorrichtung nach Anspruch 3 oder 4, **dadurch gekennzeichnet, dass** die mindestens eine Durchströmöffung (27) an einem ersten Ende eines Außen-Teilzylinders (10_2,..., 10_6) des Dämpfungs-Teleskopzylinders (10) angeordnet ist.

6. Dämpfungs-Vorrichtung nach einem der Ansprüche 3 bis 5, **dadurch gekennzeichnet, dass** die mindestens Durchströmöffnung (18, 19) in einem Mantelabschnitt eines Außen-Teilzylinders (10_2,..., 10_7) des Dämpfungs-Teleskopzylinders (10) angeordnet ist.

7. Dämpfungs-Vorrichtung nach Anspruch 6, **dadurch gekennzeichnet, dass** der Mantelabschnitt des Außen-Teilzylinders (10_2,..., 10_7) zumindest zwei Durchströmöffnungen (18, 19) aufweist, wobei eine erste Durchstromöffnung (19) in einer ersten Längshälfte des Mantelabschnitts und eine weitere Durchströmöffnung (18) in einer zweiten Längshälfte angeordnet ist.

8. Dämpfungs-Vorrichtung nach Anspruch 7, **dadurch gekennzeichnet, dass** eine Distanz zwischen der ersten Durchströmöffnung (18) und einem weiteren Ende und/oder eine Distanz zwischen der weiteren Durchströmöffnung (19) und einem ersten Ende entlang einer Längsachse des mindestens einen Außen-Teilzylinders (10_2,..., 10_7) mindestens 5% der Gesamtlänge des Außen-Teilzylinders (10_2,..., 10_7) beträgt.

9. Dämpfungs-Vorrichtung nach einem der Ansprüche 6 bis 8, **dadurch gekennzeichnet, dass** eine Durchströmöffnung (18, 19) als Langloch ausgebildet ist.

10. Dämpfungs-Vorrichtung nach einem der vorangegangenen Ansprüche, **dadurch gekennzeichnet, dass** die Befestigungsschnittstelle des weiteren Dämpfungs-Teilzylinders an dem ersten Ende des weiteren Dämpfungs-Teilzylinders angeordnet ist.

11. Transport-Teleskopzylinder mit mehreren Transport-Teilzylindern (1_1,...,1_8), wobei der Transport-Teleskopzylinder (1) eine Dämpfungs-Vorrichtung (10) gemäß einem der Ansprüche 1 bis 10 umfasst, wobei die Teilzylinder (10_1,...,10_7) der Dämpfungs-Vorrichtung in einem Innenvolumen des Transport-Teleskopzylinders (1) angeordnet sind, wobei der erste Dämpfungs-Teilzylinder (10_1) an einem ortsfesten oder beweglichen Element des Transport-Teleskopzylinders (1) befestigt ist, wobei der weitere Dämpfungs-Teilzylinder (10_2,...,10_7) an einem beweglichen Element des Transport-Teleskopzylinders (1) befestigt ist.

12. Transport-Teleskopzylinder nach Anspruch 11, **dadurch gekennzeichnet, dass** der Transport-Teleskopzylinder (1) eine Menge von Transport-Teilzylindern (1_1,...,1_8) mit einem Basis-Teilzylinder (1_1) und zumindest einem bewegbaren Teilzylinder (1_2,...,1_8) umfasst, wobei der Basis-Teilzylinder (1_1) als Außen-Teilzylinder und der mindestens eine bewegbare Teilzylinder (1_2,...,1_8) als Innen-Teilzylinder ausgebildet ist, wobei der Innen-Teilzylinder in einem Innenvolumen des mindestens einen Außen-Teilzylinders anordenbar ist, wobei ein Basis-Teilzylinder (10_1) des Dämpfungs-Teleskopzylinders (10) mechanisch an dem Basis-Teilzylinder (1_1) des Transport-Teleskopzylinders (1) befestigt ist, wobei mindestens ein Außen-Teilzylinder (10_2,..., 10_7) des Dämpfungs-Teleskopzylinders (10) mechanisch an dem mindestens einen Innen-Teilzylinder (1_2,...,1_7) des Transport-Teleskopzylinders (1) befestigt ist.

13. Transport-Teleskopzylinder nach Anspruch 11 oder 12, **dadurch gekennzeichnet, dass** die Menge von Dämpfungs-Teilzylindern (10_1,...,10_7) eine Anzahl von k Teilzylindern umfasst, wobei die Menge von Transport-Teilzylindern eine Anzahl von n Teilzylindern umfasst, wobei ein m-ter Dämpfungs-Teilzylinder (10_1,...,10_7) mechanisch an dem m-ten Transport-Teilzylinder (1_1,...,1_7) befestigt ist.

14. Transport-Teleskopzylinder nach einem der Ansprüche 11 bis 13, **dadurch gekennzeichnet, dass** der Transport-Teleskopzylinder (1) eine Menge von Transport-Teilzylindern (1_1,...,1_8) umfasst, wobei an einem ersten Ende eines Transport-Teilzylinders (1_1,...,1_7) eine Abschlussplatte (15) angeordnet ist, wobei ein Dämpfungs-Teilzylinder (10_1,...,10_7) der Dämpfungs-Vorrichtung an der Abschlussplatte (15) befestigt ist.

15. Verfahren zum Betrieb eines Transport-Teleskopzylinders (1) gemäß einem der Ansprüche 11 bis 14, wobei Hydraulikflüssigkeit in ein Innenvolumen des Transport-Teleskopzylinders (1) eingeführt oder aus dem Innenvolumen des Transport-Teleskopzylinders (1) abgeführt wird.
